# EUROPÄISCHE PATENTSCHRIFT

(11) **EP 3 952 710 B1**
(45) Veröffentlichungstag und Bekanntmachung des Hinweises auf die Patenterteilung: **06.08.2025**
(21) Anmeldenummer: 19718094.6
(22) Anmeldetag: 08.04.2019
(51) Int. Cl.: A47L 11/26, A47L 11/40, A47L 11/08

(54) **FLÄCHEN-REINIGUNGSMASCHINE MIT EINER TANKEINRICHTUNG FÜR REINIGUNGSFLÜSSIGKEIT UND EINER SENSOREINRICHTUNG UND VERFAHREN ZUM BETREIBEN EINER FLÄCHEN-REINIGUNGSMASCHINE**
SURFACE CLEANING MACHING COMPRISING A TANK DEVICE FOR A CLEANING FLUID AND A SENSOR DEVICE, AND METHOD FOR OPERATING A SURFACE CLEANING MACHINE
MACHINE DE NETTOYAGE DE SURFACES DOTÉE D'UN RÉSERVOIR POUR NETTOYANT LIQUIDE ET D'UN DISPOSITIF DE DÉTECTION ET PROCÉDÉ POUR FAIRE FONCTIONNER UNE MACHINE DE NETTOYAGE DE SURFACES

(43) Veröffentlichungstag der Anmeldung: 16.02.2022
(73) Patentinhaber: Alfred Kärcher SE & Co. KG, 71364 Winnenden (DE)
(72) Erfinder: MOSER, Fabian, 73614 Schorndorf (DE); SCHARMACHER, Michael, 71364 Winnenden (DE); BERROTH, Manuel, 73547 Lorch (DE)
(74) Vertreter: Hoeger, Stellrecht & Partner Patentanwälte mbB
(86) Internationale Anmeldenummer: PCT/EP2019/058813
(87) Internationale Veröffentlichungsnummer: WO 2020/207554

(56) Entgegenhaltungen:
- WO-A1-2016/058856
- WO-A1-2019/048496
- US-A1- 2006 190 133

## Beschreibung

Die Erfindung betrifft eine Flächen-Reinigungsmaschine, umfassend einen Reinigungskopf mit mindestens einer Reinigungswalzeneinheit, welche für eine rotatorische Bewegung angetrieben ist, eine Tankeinrichtung für Reinigungsflüssigkeit, und einen Durchflussbereich für Reinigungsflüssigkeit, durch welchen Reinigungsflüssigkeit, welche von der Tankeinrichtung für Reinigungsflüssigkeit bereitgestellt ist, bei Zuführung zu der mindestens einen Reinigungswalzeneinheit und/oder zu einer zu reinigenden Fläche strömt, wobei an dem Durchflussbereich eine Sensoreinrichtung angeordnet ist, welche die Anwesenheit von Reinigungsflüssigkeit in dem Durchflussbereich ermittelt.

Aus den Anmeldungen WO 2016/058901 A1, WO 2016/058856 A1, WO 2017/063663 A1, WO 2016/058879 A1, WO 2016/058956 A1 sind Flächen-Reinigungsmaschinen bekannt. Aus der WO 2016/058907 A1 ist ebenfalls eine Flächen-Reinigungsmaschine bekannt.

Aus der US 4,875,246 ist eine tragbare Bodenreinigungsvorrichtung bekannt, welche eine durch einen elektrischen Motor angetriebene Walze aufweist.

Aus der DE 20 2009 013 434 U1 ist eine Vorrichtung zur Fußboden-Nassreinigung mit einer Bürste, welche um eine Rotationsachse drehbar ist, bekannt.

Aus der CN 201 197 698 Y ist eine Reinigungsmaschine bekannt.

Aus der US 6,026,529 ist eine Vorrichtung zum Reinigen von Böden oder andere Hartflächen bekannt.

Aus der WO 2005/087075 A1 ist eine Bodenreinigungsmaschine mit einem Handgriff bekannt, welcher schwenkbar an einer Basis angeordnet ist.

Aus der WO 2015/086083 A1 ist eine weitere Bodenreinigungsmaschine bekannt.

Aus der US 3,789,449 ist ein Hartboden-Reinigungsgerät bekannt.

Die CN 107007215 A offenbart einen Bodenreinigungsroboter.

Aus der US 2006/190133 A1 ist ein autonomer Oberflächenreinigungsroboter für die Nassreinigung bekannt.

Die WO 2016/058856 A1 offenbart eine Flächenreinigungsmaschine.

Die WO 2019/048496 A1 offenbart eine Flächenreinigungsmaschine mit gegenläufigen Reinigungswalzeneinheiten und Verfahren zum Betreiben einer solchen Flächenreinigungsmaschine.

Der Erfindung liegt die Aufgabe zugrunde, eine Flächen-Reinigungsmaschine der eingangs genannten Art bereitzustellen, welche eine einfache Bedienbarkeit erlaubt.

Diese Aufgabe wird bei der eingangs genannten Flächen-Reinigungsmaschine erfindungsgemäß dadurch gelöst, dass die Sensoreinrichtung signalwirksam mit einer Auswerteeinrichtung verbunden ist, wobei die Auswerteeinrichtung signalwirksam mit einer Anzeigeeinrichtung verbunden ist, dass die Anzeigeeinrichtung an einem Haltegriff angeordnet ist, über welchen der Reinigungskopf durch einen Bediener führbar ist, dass der Reinigungskopf an einer Haltestabeinrichtung mit dem Haltegriff sitzt, wobei die Flächen-Reinigungsmaschine als handgeführtes Gerät ausgebildet ist, dass die Tankeinrichtung für Reinigungsflüssigkeit an der Haltestabeinrichtung angeordnet ist und insbesondere lösbar angeordnet ist, dass an der Haltestabeinrichtung ein Halter für die Tankeinrichtung angeordnet ist und dass der Durchflussbereich an dem Halter angeordnet ist.

Durch Prüfung, ob Reinigungsflüssigkeit in dem Durchflussbereich ist, lässt sich ermitteln, ob die Tankeinrichtung leer ist (das heißt keine Reinigungsflüssigkeit mehr enthält) oder nicht. Wenn die Tankeinrichtung entleert ist, dann befindet sich auch in dem Durchflussbereich keine Reinigungsflüssigkeit mehr.

Es lässt sich dadurch auf einfache Weise eine Entleerung der Tankeinrichtung für Reinigungsflüssigkeit überwachen. Diese Prüfung lässt sich außerhalb der Tankeinrichtung durchführen. Dadurch lässt sich die Tankeinrichtung für Reinigungsflüssigkeit und auch die Flächen-Reinigungsmaschine auf einfache Weise gestalten. Es müssen keine Vorkehrungen dafür getroffen werden, dass die Sensoreinrichtung oder ein Teil der Sensoreinrichtung von der Flächen-Reinigungsmaschine abnehmbar sein muss.

Durch die Anordnung der Sensoreinrichtung an dem Durchflussbereich lässt sich lageunabhängig die Überprüfung der Tankeinrichtung für Reinigungsflüssigkeit durchführen. Auch eine Schwappung von Reinigungsflüssigkeit in der Tankeinrichtung für Reinigungsflüssigkeit hat keine Auswirkungen auf die Überprüfung durch die Sensoreinrichtung.

Durch Ermittlung, ob die Tankeinrichtung für Reinigungsflüssigkeit leer ist, lässt sich auf einfache Weise anzeigen und gegebenenfalls auch verhindern, dass die Flächen-Reinigungsmaschine ohne Reinigungsflüssigkeit betrieben wird. Es lässt sich dadurch ein zufriedenstellendes Reinigungsergebnis sicherstellen. Ferner wird eine mögliche Beschädigung eines Flächenbelags (wie eines Bodenbelags) verhindert, indem entsprechende Detektionsergebnisse der Sensoreinrichtung beispielsweise zu einer Abschaltung der Flächen-Reinigungsmaschine und dabei insbesondere für einen rotatorischen Antrieb der mindestens einen Reinigungswalzeneinheit verwendet werden.

Günstig ist es, wenn der Durchflussbereich an einem Rohrbereich oder einem Schlauchbereich gebildet ist. Dadurch lässt sich die entsprechende Flächen-Reinigungsmaschine auf einfache Weise ausbilden.

Bei einer Ausführungsform ist der Durchflussbereich beim ordnungsgemäßen Betrieb der Flächen-Reinigungsmaschine bezogen auf die Schwerkraftrichtung unterhalb der Tankeinrichtung für Reinigungsflüssigkeit angeordnet. Dadurch lässt sich insbesondere Reinigungsflüssigkeit aus der Tankeinrichtung schwerkraftgetrieben der mindestens einen Reinigungswalzeneinheit und/oder der zu reinigenden Fläche bereitstellen. Es ist insbesondere keine Pumpe notwendig.

Bei einer Ausführungsform ist es vorgesehen, dass eine Förderung von Reinigungsflüssigkeit aus der Tankeinrichtung und durch den Durchflussbereich hindurch (zu der mindestens einen Reinigungswalzeneinheit und/oder zu der zu reinigenden Fläche) schwerkraft-getrieben ist und insbesondere pumpenfrei ist. Es ergibt sich so eine einfache Ausbildung und die Anzahl der Bauteile lässt sich gering halten. Es muss beispielsweise dann auch nicht dafür gesorgt werden, dass eine Flüssigkeitspumpe keine Luft "ziehen" kann.

Aus den gleichen Gründen ist es günstig, wenn bezogen auf eine Strömungsrichtung von Reinigungsflüssigkeit der Durchflussbereich einen Anschluss für die Tankeinrichtung für Reinigungsflüssigkeit nachgeordnet ist. Es lässt sich dadurch eine Detektionsprüfung für die Befüllung der Tankeinrichtung für Reinigungsflüssigkeit (zumindest "digital" bezüglich Vorhandensein von Reinigungsflüssigkeit oder leerer Tankeinrichtung) durchführen. Diese Prüfung lässt sich im Wesentlichen lageunabhängig durchführen und eine Schwappung von Reinigungsflüssigkeit in der Tankeinrichtung beeinflusst das Messergebnis nicht.

Bei einer konstruktiv einfachen Ausführungsform ist ein Halter vorgesehen, an dem die Tankeinrichtung für Reinigungsflüssigkeit insbesondere lösbar gehalten ist. Es lässt sich dadurch auf einfache Weise die Tankeinrichtung für Reinigungsflüssigkeit an der Flächen-Reinigungsmaschine und dabei beispielsweise an einer Haltestabeinrichtung oder an dem Reinigungskopf positionieren.

Es ergibt sich ein konstruktiv einfacher Aufbau, wenn an dem Halter ein Anschluss für die Tankeinrichtung für Reinigungsflüssigkeit angeordnet ist.

Konstruktiv günstig ist es, wenn der Durchflussbereich an dem Halter angeordnet ist. Insbesondere ist der Durchflussbereich als Rohr oder Schlauch ausgebildet, welcher an dem Halter sitzt. Insbesondere ist der Durchflussbereich als Rohrbereich an dem Halter ausgebildet. Der Rohrbereich ist vorzugsweise über ein starres Rohr gebildet.

Es ist dabei insbesondere vorgesehen, dass eine Durchströmbarkeit des Durchflussbereichs mit einem Rotationsantrieb der mindestens einen Reinigungswalzeneinheit gekoppelt ist und/oder dass der Durchflussbereich einer Ventileinrichtung für die Förderung von Reinigungsflüssigkeit zu der mindestens einen Reinigungswalzeneinheit und/oder zu der zu reinigenden Fläche vorgeschaltet ist. Wenn beispielsweise die Flächen-Reinigungsmaschine angeschaltet wird, das heißt der Rotationsantrieb angeschaltet wird, dann kann beispielsweise durch Öffnung einer Ventileinrichtung der Durchflussbereich durchströmt werden, um der mindestens einen Reinigungswalzeneinheit und/oder der zu reinigenden Fläche Reinigungsflüssigkeit bereitzustellen. Wenn der Durchflussbereich der Ventileinrichtung vorgeschaltet ist, dann kann, auch wenn die Ventileinrichtung gesperrt ist, eine Messung durchgeführt werden. Es lässt sich dann beispielsweise vor Anschalten eines Rotationsantriebs ermitteln, ob die Tankeinrichtung für Reinigungsflüssigkeit ausreichend befüllt ist. Wenn beispielsweise detektiert wird, dass sich in dem Durchflussbereich keine Flüssigkeit befindet, dann kann ein Anschalten der Flächen-Reinigungsmaschine und damit eines Rotationsantriebs verhindert werden.

Durch das Vorschalten des Durchflussbereiches vor die Ventileinrichtung ist es beispielsweise auch möglich, dass direkt nach dem Einsetzen der Tankeinrichtung für Reinigungsflüssigkeit (bei ordnungsgemäßer Position der Flächen-Reinigungsmaschine) Reinigungsflüssigkeit in dem Durchflussbereich ansteht, ohne dass bereits ein Reinigungsbetrieb erfolgen muss. Die Ventileinrichtung sorgt dafür, dass keine Reinigungsflüssigkeit austreten kann. Es lässt sich dadurch eine Tankprüfung bezüglich der Befüllung mit Reinigungsflüssigkeit durch Messung an dem Durchflussbereich durchführen, ohne dass ein aktives Element wie ein Motor, eine Pumpe oder dergleichen der Flächen-Reinigungsmaschine betrieben werden muss.

Bei einer konstruktiv einfachen Ausführungsform ist die Sensoreinrichtung als Widerstandsmesseinrichtung ausgebildet. Es lässt sich dann insbesondere prüfen, ob ein erster Widerstandszustand mit hohem Widerstand oder ein zweiter Widerstandszustand mit einem relativ zum hohen Widerstand niedrigeren Widerstand vorliegt. Der erste Widerstandszustand zeigt einen nicht mit Flüssigkeit befüllten Durchflussbereich an. Der zweite Widerstandszustand charakterisiert einen Durchflussbereich, in welchem sich Flüssigkeit befindet.

Daraus wiederum lässt sich auf den Befüllungsgrad der Tankeinrichtung für Reinigungsflüssigkeit schließen; es lässt sich zumindest die Aussage treffen, dass sich keine Reinigungsflüssigkeit mehr in der Tankeinrichtung für Reinigungsflüssigkeit befindet, oder dass noch Reinigungsflüssigkeit vorhanden ist.

Bei einer konstruktiv einfachen Ausführungsform ist eine Beaufschlagung der Elektrodeneinrichtung mit einem Gleichstrom oder einer Gleichspannung vorgesehen. Über ein Reaktionssignal, welches insbesondere ein Spannungssignal oder Stromsignal ist, lässt sich dann zumindest indirekt eine Widerstandsermittlung durchführen.

Konstruktiv günstig ist es, wenn die Sensoreinrichtung mindestens ein Elektrodenpaar mit einer ersten Elektrode und mit einer zu der ersten Elektrode beabstandeten zweiten Elektrode umfasst, wobei die erste Elektrode und die zweite Elektrode in den Durchflussbereich ragen. Ein elektrischer Widerstand zwischen der ersten Elektrode und der zweiten Elektrode hängt davon ab, ob sich Flüssigkeit zwischen der ersten Elektrode und der zweiten Elektrode befindet. Wenn sich Reinigungsflüssigkeit zwischen der ersten Elektrode und der zweiten Elektrode befindet, dann ergibt sich ein endlicher Widerstand. Wenn sich keine Flüssigkeit zwischen der ersten Elektrode und der zweiten Elektrode befindet, dann ergibt sich ein hoher Widerstand, der idealisiert als unendlich angesehen werden kann. Aus einer Widerstandsermittlung lässt sich somit bestimmen, ob Flüssigkeit vorhanden ist oder nicht.

Insbesondere sitzen die erste Elektrode und die zweite Elektrode in einer Wandung des Durchflussbereichs und sind insbesondere eingespritzt. Es lässt sich dadurch auf einfache Weise ein fluiddichter Durchflussbereich mit integrierter Sensoreinrichtung ausbilden.

Konstruktiv günstig ist es, wenn die erste Elektrode und/oder die zweite Elektrode als Metallstifte ausgebildet sind.

Ganz besonders vorteilhaft ist es, wenn über die Sensoreinrichtung ermittelbar ist, ob die Tankeinrichtung für Reinigungsflüssigkeit leer ist, wobei über die Abwesenheit von Reinigungsflüssigkeit in dem Durchflussbereich auf eine Entleerung der Tankeinrichtung für Reinigungsflüssigkeit geschlossen wird. Es lässt sich dadurch die entsprechende Überprüfung außerhalb der Tankeinrichtung für Reinigungsflüssigkeit durchführen. Dadurch lässt sich die Tankeinrichtung für Reinigungsflüssigkeit auf einfache Weise abnehmbar ausbilden. Die Überprüfung lässt sich im Wesentlichen lageunabhängig durchführen. Ein Schwappen von Reinigungsflüssigkeit in der Tankeinrichtung hat keine wesentlichen Auswirkungen auf das Überprüfungsergebnis.

Günstig ist es, wenn die Sensoreinrichtung signalwirksam mit einer Auswerteeinrichtung verbunden ist, wobei insbesondere mindestens eines der Folgenden vorgesehen ist:
- die Auswerteeinrichtung ermittelt aus Sensordaten der Sensoreinrichtung einen Befüllungsgrad der Tankeinrichtung für Reinigungsflüssigkeit;
- die Auswerteeinrichtung steuert die Sensoreinrichtung an;
- die Auswerteeinrichtung ist signalwirksam mit einer Anzeigeeinrichtung und/oder einem Sender verbunden;
- die Auswerteeinrichtung initiiert ein Warnsignal, wenn die Tankeinrichtung für Reinigungsflüssigkeit als leer detektiert wird;
- die Auswerteeinrichtung schaltet einen Rotationsantrieb für die mindestens eine Reinigungswalzeneinheit ab, wenn die Tankeinrichtung für Reinigungsflüssigkeit als leer detektiert wird;
- die Auswerteeinrichtung verhindert das Einschalten eines Rotationsantriebs für die mindestens eine Reinigungswalze, wenn bei Inbetriebnahme der Flächen-Reinigungsmaschine die Tankeinrichtung für Reinigungsflüssigkeit als leer detektiert wird.

Die Auswerteeinrichtung stellt beispielsweise ein Beaufschlagungssignal für die Sensoreinrichtung wie ein Gleichspannungssignal bereit. Sie ermittelt dann insbesondere ein Reaktionssignal, über welches auf eine Flüssigkeitsbefüllung in den Durchflussbereich geschlossen werden kann.

Durch die Anzeigeeinrichtung kann einem Bediener angezeigt werden, ob die Tankeinrichtung leer ist oder nicht, und es kann beispielsweise ein Warnsignal ausgegeben werden. Durch die signalwirksame Verbindung der Auswerteeinrichtung mit einem Sender können entsprechende Anzeigesignale oder auch Warnsignale beispielsweise an eine Fernbedienung oder an ein mobiles Gerät wie ein Smartphone übertragen werden.

Günstig ist es, wenn die Anzeigeeinrichtung an einem Haltegriff angeordnet ist, über welchen der Reinigungskopf durch einen Bediener führbar ist, und/oder an dem Reinigungskopf angeordnet ist. Dadurch lässt sich für einen Bediener auf einfache Weise erkennen, wie der Zustand der Tankeinrichtung für Reinigungsflüssigkeit ist. Beispielsweise wird ein optisches und/oder akustisches Warnsignal über die Anzeigeeinrichtung abgegeben.

Die Flächen-Reinigungsmaschine ist als handgeführtes Gerät ausgebildet, wobei der Reinigungskopf an einer Haltestabeinrichtung sitzt. Es lässt sich dadurch insbesondere durch einen stehenden Bediener eine Fläche wie beispielsweise eine Hartbodenfläche reinigen.

Bei einer Ausführungsform ist die Tankeinrichtung für Reinigungsflüssigkeit an der Haltestabeinrichtung angeordnet und insbesondere lösbar angeordnet.

Es kann auch eine Tankeinrichtung für Schmutzfluid vorgesehen sein, welcher eine Sondeneinrichtung zur Ermittlung eines Befüllungsgrads zugeordnet ist. Dadurch lässt sich ermitteln, ob die Tankeinrichtung für Schmutzfluid befüllt ist und insbesondere ein bestimmter Befüllungsgrad erreicht ist, um eine Entleerung durchzuführen.

Bei einer Ausführungsform umfasst die Sondeneinrichtung Elektroden, welche in einen Aufnahmeraum der Tankeinrichtung für Schmutzfluid ragen. Es lässt sich durch eine Widerstandsermittlung auf einfache Weise prüfen, ob zwischen den Elektroden sich Flüssigkeit befindet. Wenn beispielsweise ein Strom zwischen den Elektroden fließt, dann deutet das darauf hin, dass sich Flüssigkeit zwischen den Elektroden befindet. Wenn kein Strom fließt (und idealisiert ein unendlich hoher Widerstand vorliegt), dann bedeutet dies, dass ein Schmutzfluidpegel die Elektroden noch nicht erreicht hat. Durch die Positionierung der Elektroden lässt sich zumindest prüfen, ob ein bestimmter Befüllungsgrad erreicht ist. Wenn eine Mehrzahl von Elektrodenpaaren mit unterschiedlicher Höhenanordnung vorgesehen ist, lässt sich auch ein Befüllungsgrad aufgelöst ermitteln.

Insbesondere sind die Elektroden so angeordnet, dass ein Erreichen eines bestimmten Befüllungsgrads und damit einer bestimmten Befüllungsschwelle detektierbar ist. Es kann dann beispielsweise ein Warnsignal abgegeben werden, um die Notwendigkeit einer Entleerung der Tankeinrichtung für Schmutzfluid anzuzeigen. Es ist dadurch beispielsweise auch möglich, die Flächen-Reinigungsmaschine für einen Reinigungsbetrieb "stillzulegen", da kein optimiertes Reinigungsergebnis mehr gewährleistet ist.

Die Elektrodeneinrichtung ist relativ unempfindlich gegenüber Verschmutzung, sodass sich insbesondere das Erreichen eines bestimmten Befüllungsgrades der Tankeinrichtung für Schmutzfluid auf sichere Weise detektieren lässt.

Bei einer Ausführungsform ist es vorgesehen, dass die Elektroden fest mit einer Einrichtung verbunden sind, bezüglich welcher die Tankeinrichtung für Schmutzfluid abnehmbar ist, wobei insbesondere diese Einrichtung der Reinigungskopf ist oder mit diesem verbunden ist. Dadurch lässt sich die Sondeneinrichtung nicht abnehmbar realisieren und es ergibt sich ein vereinfachter konstruktiver Aufbau. Beispielsweise ragen dann die Elektroden durch einen Deckel oder dergleichen der Tankeinrichtung für Schmutzfluid hindurch.

Günstig ist es, wenn eine Auswerteeinrichtung vorgesehen ist, welche mit der Sondeneinrichtung signalwirksam verbunden ist und mit mindestens einem der Folgenden:
- die Auswerteeinrichtung, welche mit der Sondeneinrichtung signalwirksam verbunden ist, ist die gleiche Auswerteeinrichtung, welche signalwirksam mit der Sensoreinrichtung verbunden ist, welche der Tankeinrichtung für Reinigungsflüssigkeit zugeordnet ist;
- die Auswerteeinrichtung steuert eine Anzeigeeinrichtung und/oder einen Sender an;
- die Auswerteeinrichtung initiiert für die Anzeigeeinrichtung und/oder den Sender ein Warnsignal, wenn das Erreichen eines bestimmten Befüllungsgrads detektiert ist;
- die Auswerteeinrichtung prüft über eine Widerstandsermittlung einen Befüllungsgrad der Tankeinrichtung für Schmutzfluid;
- die Auswerteeinrichtung steuert die Sondeneinrichtung insbesondere mit einem Gleichstromsignal oder Gleichspannungssignal an;
- die Auswerteeinrichtung umfasst eine Filtereinrichtung, welche zeitliche Veränderungen in Signalen der Sondeneinrichtung prüft, wobei insbesondere die Filtereinrichtung so ausgebildet ist, dass ein zeitlich begrenztes Schwappen von Schmutzfluid in der Tankeinrichtung für Schmutzfluid erkennbar ist;
- die Auswerteeinrichtung schaltet einen Antrieb für die mindestens eine Reinigungswalzeneinheit und/oder eine Förderung oder Förderbarkeit von Reinigungsflüssigkeit ab, wenn ein bestimmter Befüllungsgrad an der Tankeinrichtung für Schmutzfluid detektiert ist.

Durch die Auswerteeinrichtung mit entsprechenden Steuerungsaktionen wie oben beschrieben lässt sich ein optimierter Betrieb der Flächen-Reinigungsmaschine erreichen. Wenn kein ausreichendes Reinigungsergebnis mehr möglich ist, weil insbesondere die Tankeinrichtung für Schmutzfluid als gefüllt erkannt wird, dann kann beispielsweise ein Weiterbetrieb der Flächen-Reinigungsbetrieb verhindert werden bzw. es kann eine Inbetriebnahme verhindert werden.

Bei einer Ausführungsform ist die Tankeinrichtung für Schmutzfluid an dem Reinigungskopf angeordnet. Es ist auch möglich, dass sie an einer Haltestabeinrichtung angeordnet ist, an welcher der Reinigungskopf sitzt. Es ist dabei insbesondere vorgesehen, dass die Tankeinrichtung für Schmutzfluid lösbar ist, um eine einfache Entleerung und auch Reinigung zu ermöglichen. Die nachfolgende Beschreibung bevorzugter Ausführungsformen dient im Zusammenhang mit den Zeichnungen der näheren Erläuterung der Erfindung. Es zeigen:
- Figur 1: ein erstes Ausführungsbeispiel einer erfindungsgemäßen Flächen-Reinigungsmaschine in perspektivischer Darstellung;
- Figur 2: eine Teilschnittansicht in der Schnittebene E der Flächen-Reinigungsmaschine gemäß Figur 1;
- Figur 3: eine vergrößerte Darstellung des Bereichs A gemäß Figur 1;
- Figur 4: eine perspektivische Darstellung eines zweiten Ausführungsbeispiels einer erfindungsgemäßen Flächen-Reinigungsmaschine;
- Figur 5: eine vergrößerte Darstellung eines Reinigungskopfs der Flächen-Reinigungsmaschine gemäß Figur 4;
- Figur 6: eine Schnittansicht des Reinigungskopfs gemäß Figur 5;
- Figur 7: eine Unteransicht des Reinigungskopf gemäß Figur 5 mit abgenommener Tankeinrichtung für Schmutzfluid;
- Figur 8: eine schematische Schnittansicht eines dritten Ausführungsbeispiels einer erfindungsgemäßen Flächen-Reinigungsmaschine; und
- Figur 9: eine schematische Darstellung einer Auswerteeinrichtung mit einer Sondeneinrichtung zur Ermittlung, ob eine Tankeinrichtung für Reinigungsflüssigkeit leer ist, und mit einer Sensoreinrichtung zur Ermittlung eines Befüllungsgrads einer Tankeinrichtung für Schmutzfluid.

Ein erstes Ausführungsbeispiel einer erfindungsgemäßen Flächen-Reinigungsmaschine, welches in Figur 1 gezeigt ist und in den Figuren 2, 3 in Teildarstellung gezeigt ist und mit 10 bezeichnet ist, ist insbesondere als handgehaltene und handgeführte Boden-Reinigungsmaschine für Hartböden ausgebildet.

Die Flächen-Reinigungsmaschine 10 umfasst einen Gerätekörper 12 und einen Reinigungskopf 14. Der Reinigungskopf 14 ist an dem Gerätekörper 12 angeordnet.

Bei einem Reinigungsvorgang an einer zu reinigenden Fläche 16 stützt sich die Flächen-Reinigungsmaschine 10 über eine Reinigungswalzeneinheit 18 und insbesondere eine einzige Reinigungswalzeneinheit 18 an der zu reinigenden Fläche 16 ab. Die Reinigungswalzeneinheit 18 weist eine einzige Rotationsachse auf (siehe unten). Die Reinigungswalzeneinheit 18 ist eine Reinigungswalze, die einteilig oder mehrteilig sein kann. Bei der unten beschriebenen Ausführungsform ist die Reinigungswalzeneinheit 18 eine zweiteilige Reinigungswalze.

Der Gerätekörper 12 weist eine Längsachse 20 auf. Die Flächen-Reinigungsmaschine 10 ist stielgehalten beziehungsweise stielgeführt. Dazu sitzt an dem Gerätekörper 12 eine Haltestabeinrichtung 22.

Bei einem Ausführungsbeispiel umfasst die Haltestabeinrichtung 22 einen (insbesondere genau einen) Haltestab 24, welcher eine Längserstreckung parallel zur Längsachse 20 aufweist. An einem oberen Bereich der Haltestabeinrichtung 22 ist ein (Hand-)Griff 26 und insbesondere ein Bügelgriff angeordnet. Ein Bediener kann an diesem Griff 26 einhändig die Flächen-Reinigungsmaschine 10 halten und auf der zu reinigenden Fläche 16 (mit aufgestützter Reinigungswalzeneinheit 18) führen.

Die Haltestabeinrichtung 22 kann bezüglich einer Länge in der Längsachse 20 längenveränderlich oder längenfest ausgebildet sein.

Die Flächen-Reinigungsmaschine 10 ist in ihren Abmessungen so ausgebildet, dass bei auf der zu reinigenden Fläche 16 aufgestützter Reinigungswalzeneinheit 18 ein Bediener ein Reinigungsvorgang an der zu reinigenden Fläche 16 bequem mit einem abgewinkelten Haltearm durchführen kann. Insbesondere liegt eine Länge der Flächen-Reinigungsmaschine 10 in der Längsachse 20 zwischen der Reinigungswalzeneinheit 18 und dem Bügelgriff 26 in einem Bereich zwischen 60 cm und 130 cm.

An dem Griff 26 sind insbesondere ein oder mehrere Bedienungselemente und Anzeigeelemente (siehe unten) angeordnet. Beispielsweise ist ein Schalter angeordnet, über den die Flächen-Reinigungsmaschine 10 für einen Reinigungsbetrieb einschaltbar beziehungsweise ausschaltbar ist. Durch diesen Schalter ist der Betrieb eines Antriebsmotors 28 für einen Rotationsbetrieb der Reinigungswalzeneinheit 18 schaltbar. Ferner kann ein Schalter zur Betätigung einer Ventileinrichtung 38 (siehe unten) vorgesehen sein.

Der Gerätekörper 12 umfasst ein Gehäuse 30, in welchem Komponenten der Flächen-Reinigungsmaschine 10 geschützt angeordnet sind.

An dem Gehäuse 30 ist ein Halter 32 angeordnet. An dem Halter 32 ist eine Tankeinrichtung 34 für Reinigungsflüssigkeit (insbesondere Frischwasser mit oder ohne einem zusätzlichen Reinigungsmittel) abnehmbar angeordnet.

Bei einer Ausführungsform umfasst die Tankeinrichtung 34 einen einzigen Tank mit insbesondere einer einzigen Kammer zur Aufnahme von Reinigungsflüssigkeit.

In dem Gehäuse 30 ist eine Ventileinrichtung 38 positioniert.

Von der Ventileinrichtung 38 führen eine oder mehrere Fluidleitungen 40 zu dem Reinigungskopf 14.

Die Ventileinrichtung 38 weist ein Sperrventil auf, über welches die Zufuhr von Reinigungsflüssigkeit aus der Tankeinrichtung 34 zu dem Reinigungskopf 14 schaltbar sperrbar ist. Der Ventileinrichtung 38 kann eine Filtereinrichtung 39 für Reinigungsflüssigkeit zugeordnet sein. Die Filtereinrichtung 39 ist insbesondere dem Sperrventil vorgeschaltet und zwischen der Ventileinrichtung 38 und der Tankaufnahme 36 angeordnet.

Bei offenem Sperrventil kann Reinigungsflüssigkeit aus der Tankeinrichtung 34 durch die Fluidleitung oder Fluidleitungen 40 zu dem Reinigungskopf 14 strömen und die zu reinigende Fläche 16 beaufschlagen.

An dem Reinigungskopf 14 sind dazu eine oder mehrere Auslassmündungen für Reinigungsflüssigkeit vorgesehen. Es ist dabei grundsätzlich möglich, dass die Auslassmündung oder Auslassmündungen so angeordnet sind, dass die zu reinigende Fläche 16 direkt mit Reinigungsflüssigkeit beaufschlagt wird.

Bei einer vorteilhaften Variante sind die Auslassmündung oder Auslassmündungen so angeordnet, dass die Reinigungswalzeneinheit 18 und insbesondere ein Besatz 42 der Reinigungswalzeneinheit 18 mit Reinigungsflüssigkeit beaufschlag wird. Bei einer Beaufschlagung der Reinigungswalzeneinheit 18 über Reinigungsflüssigkeit wird dann die zu reinigende Fläche 16 indirekt mit Reinigungsflüssigkeit beaufschlagt.

Der Besatz 42 ist insbesondere aus einem textilen Material hergestellt.

Der Ventileinrichtung 38 ist ein Schalter zugeordnet, durch welchen der Benutzer einstellen kann, ob das Sperrventil der Ventileinrichtung 38 gesperrt ist (das heißt der Zufluss von Reinigungsflüssigkeit zu dem Reinigungskopf 14 gesperrt ist), oder ob das Sperrventil offen ist (das heißt der Zufluss für Reinigungsflüssigkeit aus der Tankeinrichtung 34 zu dem Reinigungskopf 14 freigegeben ist).

Dieser Schalter kann an dem Gehäuse 30 angeordnet sein. Es ist grundsätzlich auch möglich, dass der Schalter an dem Griff 26 angeordnet ist.

Bei einem Ausführungsbeispiel ist in dem Gehäuse 30 eine Batterieeinrichtung 44 zur elektrischen Energieversorgung des Antriebsmotors 28 angeordnet. Die Batterieeinrichtung 44 ist wiederaufladbar. Dadurch lässt sich die Flächen-Reinigungsmaschine 10 unabhängig von einer Netzversorgung betreiben.

Es ist aber grundsätzlich auch möglich, dass die Flächen-Reinigungsmaschine 10 über Netzstrom betrieben wird. Es ist dann eine entsprechende Anschlusseinrichtung für Netzstrom an der Flächen-Reinigungsmaschine 10 angeordnet.

Die Batterieeinrichtung 44 kann dabei abnehmbar von dem Gerätekörper 12 sein, um an einem entsprechenden Ladegerät eine Wiederaufladung durchführen zu können.

Es kann auch vorgesehen sein, dass in den Gerätekörper 12 eine entsprechende Ladeeinrichtung integriert ist und eine Wiederaufladung ohne Entfernen der Batterieeinrichtung 44 von dem Gerätekörper 12 durchführbar ist. Entsprechende Anschlussbuchsen sind beispielsweise an dem Haltestab 24 angeordnet.

Der Antriebsmotor 28 ist ein Elektromotor. Er weist eine Motorachse 46 auf. Die Motorachse 46 ist koaxial zu einer Rotationsachse des Antriebsmotors 28.

Der Antriebsmotor 28 sitzt zwischen dem Reinigungskopf 14 und dem Gehäuse 30 an dem Gerätekörper 12.

Bei einem Ausführungsbeispiel ist die Motorachse 46 in einem Winkel zu der Längsachse 20 des Gerätekörpers 12 (und des Haltestabs 24) orientiert. Der Winkel zwischen der Motorachse 46 und der Längsachse 20 liegt beispielsweise im Bereich zwischen 150° und 170°.

Bei einem Ausführungsbeispiel ist der Reinigungskopf 14 um eine Schwenkachse 48 schwenkbar.

Insbesondere ist die Schwenkachse 48 koaxial zu der Motorachse 46.

Bei einer Ausführungsform ist der Antriebsmotor 28 an einer Innenhülse 52 angeordnet. Diese Innenhülse 52 bildet vorzugsweise eine Kapselung des Antriebsmotors 28.

An dem Gerätekörper 12 sitzt fest eine Außenhülse 54. Die Innenhülse 52 sitzt in der Außenhülse 54. Die Innenhülse 52 ist dabei um die Schwenkachse 48 relativ zu der Außenhülse 54 schwenkbar, wobei die Innenhülse 52 in der Außenhülse 54 schwenkbar gelagert ist. Die Innenhülse 52 und die Außenhülse 54 bilden ein Schwenklager 56 für die Schwenkbarkeit des Reinigungskopfes 14 relativ zu dem Gerätekörper 12. Der Antriebsmotor 28 ist dabei um die Schwenkachse 48 relativ zu dem Gerätekörper 12 schwenkbar. Entsprechende Zuleitungen von der Batterieeinrichtung 44 zu dem Antriebsmotor 28 sind so angeordnet und ausgebildet, dass sie die Schwenkbarkeit erlauben. Entsprechend sind die Fluidleitung 40 oder die Fluidleitungen 40 so ausgebildet, dass sie diese Schwenkbarkeit erlauben.

Das Schwenklager 56 weist eine Grundstellung auf, welche beispielsweise dadurch definiert ist, dass (die einzige) eine Rotationsachse 58 der Reinigungswalzeneinheit 18 senkrecht zu der Ebene E gemäß Figur 1 orientiert ist. Eine Verschwenkung um die Schwenkachse 58 gegenüber dieser Grundstellung äußert sich in einer Winkelstellung der Rotationsachse 58 zu der Ebene E.

Das Schwenklager 56 ist insbesondere derart eingestellt, dass ein bezogen auf einen normalen Reinigungsbetrieb besonderer Kraftaufwand notwendig ist, um eine Verschwenkung des Reinigungskopfes 14 aus seiner Grundstellung zu bewirken.

Die Schwenkbarkeit des Reinigungskopfes 14 um die Schwenkachse 48 ermöglicht verbesserte Reinigungsmöglichkeiten auch an schwerer zugänglichen Stellen, indem gewissermaßen der Gerätekörper 12 mit der Haltestabeinrichtung 22 gegenüber der zu reinigenden Fläche 16 "umpositioniert" werden kann.

Der Reinigungskopf 14 weist einen Reinigungswalzenhalter 60 auf, an welchem die Reinigungswalzeneinheit 18 um die Rotationsachse 58 rotierbar sitzt. Der Reinigungswalzenhalter 60 ist drehfest mit der Innenhülse 52 verbunden.

Der Reinigungswalzenhalter 60 weist einen Haltebereich 62 für die Reinigungswalzeneinheit 18 auf, und eine Aufnahmekammer 64 für eine Tankeinrichtung 66 für Schmutzfluid.

Die Aufnahmekammer 64 ist zwischen dem Haltebereich 62 und der Innenhülse 52 positioniert. Die Innenhülse 52 ist insbesondere mit einer Außenseite der Aufnahmekammer 64 fest verbunden.

Die Reinigungswalzeneinheit 18 ist über eine Getriebeeinrichtung drehmomentwirksam an den Antriebsmotor 28 gekoppelt.

Die Getriebeeinrichtung verbindet drehmomentwirksam eine Motorwelle des Antriebsmotors 28 (welche um die Motorachse 46 rotiert) mit einer Welle 70 für die Reinigungswalzeneinheit 18.

Die Getriebeeinrichtung umfasst bei einem Ausführungsbeispiel einen Drehzahluntersetzer. Dieser dient zu einer Herabsetzung einer Drehzahl im Vergleich zur Drehzahl der Motorwelle. Beispielsweise weist ein Standard-Elektromotor Drehzahlen in der Größenordnung von 7000 Umdrehungen pro Minute auf. Der Drehzahluntersetzer sorgt für eine Herabsetzung der Drehzahl auf beispielsweise circa 400 Umdrehungen pro Minute.

Der Drehzahluntersetzer kann in der Innenhülse 52 oder außerhalb der Innenhülse 52 an dem Reinigungswalzenhalter 60 angeordnet sein.

Der Drehzahluntersetzer ist beispielsweise als Planetenradgetriebe ausgebildet.

Die Getriebeeinrichtung weist ferner ein Winkelgetriebe auf, welches für eine Drehmomentumlenkung sorgt, um einen Antrieb der Reinigungswalzeneinheit 18 mit der Rotationsachse 58 quer (und insbesondere senkrecht) zur Motorachse 46 zu bewirken. Das Winkelgetriebe ist insbesondere dem Drehzahluntersetzer nachgeschaltet.

Bei einem Ausführungsbeispiel weist das Winkelgetriebe ein oder mehrere Zahnräder auf, welche drehfest an eine entsprechende Welle des Drehzahluntersetzers gekoppelt sind. Diese wirken auf ein Kegelzahnrad zur Winkelumsetzung.

Die Getriebeeinrichtung umfasst bei einem Ausführungsbeispiel ferner einen Riemen, welcher drehmomentwirksam an das Winkelgetriebe gekoppelt ist und auf die Welle 70 wirkt. Der Riemen überbrückt den Abstand zwischen der Welle 70 und dem Winkelgetriebe und sorgt für eine Drehzahluntersetzung.

Bei einem Ausführungsbeispiel ist die Reinigungswalzeneinheit 18 zweiteilig ausgebildet mit einem ersten Teil 72 und einem zweiten Teil 74. Der erste Teil 72 sitzt drehfest an einer ersten Seite der Welle 70 und der zweite Teil 74 sitzt drehfest an einer der ersten Seite der Welle 70 gegenüberliegenden zweiten Seite.

In einem Zwischenbereich 76 zwischen dem ersten Teil 72 und dem zweiten Teil 74 ist die Getriebeeinrichtung geführt und an die Welle 70 angekoppelt. Sie weisen die gleiche Rotationsachse 58 auf.

Die Reinigungswalzeneinheit 18 beziehungsweise der erst Teil 72 und der zweite Teil 74 der Reinigungswalzeneinheit 18 weisen eine Hülse 78 auf, welche zylindrisch ausgebildet ist. An der Hülse 78 ist der Besatz 42 angeordnet. Über die Hülse 78 ist die Reinigungswalzeneinheit 18 beziehungsweise der erste Teil 72 und der zweite Teil 74 an der Welle 70 fixiert.

Die Reinigungswalzeneinheit 18 ist so an dem Reinigungskopf 14 angeordnet, dass die Rotationsachse 58 senkrecht zu der Längsachse 20 orientiert ist.

Die Reinigungswalzeneinheit 18 weist eine Länge längs der Rotationsachse 58 zwischen einer ersten Stirnseite 80 (welche an dem ersten Teil 72 gebildet ist) und einer zweiten Stirnseite 82 (welche an dem zweiten Teil 74 gebildet ist) auf, welche erheblich größer ist als eine entsprechende Breite des Gerätekörpers 12 senkrecht zu der Längsachse 20. Insbesondere liegt eine Länge der Reinigungswalzeneinheit 18 zwischen der ersten Stirnseite 80 und der zweiten Stirnseite 82 bei mindestens 20 cm und vorzugsweise bei mindestens 25 cm.

Die Aufnahmekammer 64 weist einen Boden auf. An dem Boden ist quer zu diesem orientiert eine Aufnahmekammerwandung angeordnet. Die Aufnahmekammerwandung und der Boden der Aufnahmekammer 64 definieren einen Aufnahmeraum für die Tankeinrichtung 66 für Schmutzfluid.

Dem Boden gegenüberliegend ist der Aufnahmeraum offen. Über eine entsprechende Seite ist die Schmutzfluidtankeinrichtung 66 aus dem Aufnahmeraum entnehmbar beziehungsweise in diesen einsetzbar. Eine Entnahmerichtung beziehungsweise Einsetzrichtung 92 ist im Wesentlichen senkrecht zu dem Boden (und senkrecht zu der Rotationsachse 58).

Der Aufnahmekammer 64 ist eine Fixierungseinrichtung zugeordnet, über welche die Tankeinrichtung 66 für Schmutzfluid an der Aufnahmekammerwandung in einer Halteposition fixierbar ist. Die Fixierung erfolgt insbesondere durch Formschluss.

Bei einer Ausführungsform umfasst die Fixierungseinrichtung 98 eine Klappe 102, welche um eine Schwenkachse mittels eines Schwenklagers 106 schwenkbar an dem Reinigungskopf 14 angeordnet ist. Das Schwenklager 106 ist dabei an oder in der Nähe der Innenhülse 52 positioniert.

Die Schwenkachse ist parallel zu der Rotationsachse 58 der Rotationswalze 18 orientiert.

In der Halteposition wirkt die Klappe 102 auf die Tankeinrichtung 66 für Schmutzfluid und hält diese an der Aufnahmekammer 64 in dem Aufnahmeraum.

Zur Entnahme der Tankeinrichtung 66 von dem Reinigungskopf 14 ist ausgehend von dieser Halteposition die Klappe 102 in Richtung des Gerätekörpers 12 schwenkbar, um die Tankeinrichtung 66 freizugeben, sodass diese in der Entnahmerichtung an der Seite aus dem Aufnahmeraum herausnehmbar ist und von dem Reinigungskopf 14 abnehmbar ist.

Bezüglich der weiteren Ausgestaltung der Flächen-Reinigungsmaschine 10 wird auf die WO 2017/153450 A1 verwiesen.

Der Reinigungskopf 14 weist eine Abstreif-Leiteinrichtung 110 auf, welche auf die Reinigungswalzeneinheit 18 (und dabei auf den ersten Teil 72 und den zweiten Teil 74) wirkt und dazu dient, von der Reinigungswalzeneinheit 18 mitgenommenes Schmutzfluid (insbesondere Wasser mit Schmutzpartikeln) zu lösen und einer Eingangsmündung 112 der Tankeinrichtung 66 für Schmutzfluid zuzuführen. Dadurch wird dann Schmutzfluid in die Schmutzfluidtankeinrichtung 66 eingekoppelt.

Die Abstreif-Leiteinrichtung 110 ist so ausgebildet, dass über sie Schmutzfluid von der Reinigungswalzeneinheit 18 abstreift und in die Eingangsmündung 112 leitet.

Es ist dabei möglich, dass bei rotierender Reinigungswalzeneinheit 18 ein Leiteffekt über die Wirkung der Zentrifugalkraft erzielt wird und gewissermaßen Schmutzfluid in die Schmutzfluidtankeinrichtung 66 geschleudert wird.

Die Abstreif-Leiteinrichtung 110 ist beabstandet zu der Rotationsachse 58.

Bei einer Ausführungsform (vgl. beispielsweise Figur 5) ragt die Abstreif-Leiteinrichtung 110 mit einer Tiefe T in den Besatz 42 der Reinigungswalzeneinheit 18. Die Tiefe T liegt insbesondere mindestens bei 5 % einer Dicke D des Besatzes 42 der Reinigungswalzeneinheit 18 bezogen auf einen feuchten Zustand des Besatzes 42.

Die Abstreif-Leiteinrichtung 142 ist insbesondere durch ein oder mehrere Kantenelemente gebildet. Beispielsweise ist dem ersten Teil 72 und dem zweiten Teil 74 der Reinigungswalzeneinheit 18 ein jeweiliges Kantenelement zugeordnet.

Bezüglich der weiteren Ausgestaltung der Flächen-Reinigungsmaschine 10 wird auf die WO 2017/153450 A1 verwiesen.

Der Halter 32 für die Tankeinrichtung 34 für Reinigungsflüssigkeit weist einen Querbereich 114 auf (vergleiche Figur 3), welcher von dem Haltestab 24 bezogen auf die Längsachse 20 quer abragt. Auf diesen Querbereich 114 ist die Tankeinrichtung 34 aufsetzbar und an dem Querbereich 114 fixierbar, wobei eine zusätzliche Fixierung an dem Haltestab 24 vorgesehen sein kann. Bei einem Ausführungsbeispiel ist die Tankeinrichtung 34 so ausgestaltet, dass die Tankeinrichtung 34 zwischen dem Querbereich 114 und einem beabstandeten Haltesteg 116 einspannbar ist.

Die Tankeinrichtung 34 für Reinigungsflüssigkeit weist einen Ausgang 118 auf.

An dem Querbereich 114 ist ein Anschluss 120 für die Tankeinrichtung 34 angeordnet. Dieser Anschluss 120 ist mit dem Ausgang 118 fluidwirksam verbindbar, sodass über den Anschluss 120 Reinigungsflüssigkeit in das Gerät einkoppelbar ist. Der Anschluss 120 steht über einen Durchflussbereich 122 in fluidwirksamer Verbindung mit der Fluidleitung 40 bzw. der Durchflussbereich 122 kann als Teil der Fluidleitung 40 angesehen werden.

Der Durchflussbereich 122 ist bezogen auf eine Strömungsrichtung 124 für Reinigungsflüssigkeit, welcher aus der Tankeinrichtung 34 in die Leitung 40 strömt, der Tankeinrichtung 34 für Reinigungsflüssigkeit nachgeordnet und dabei auch dem Anschluss 120 nachgeordnet.

Der Durchflussbereich 122 ist insbesondere durch einen Rohrbereich gebildet, welcher in den Halter 32 und dabei in den Querbereich 114 des Halters 32 integriert ist bzw. an diesem angeordnet ist. Insbesondere steht der Durchflussbereich 122 in direkter fluidwirksamer Verbindung mit dem Anschluss 120. Der Anschluss 120 bildet einen Eingang des Durchflussbereichs 122.

Der Rohrbereich ist insbesondere als starrer Rohrbereich ausgebildet.

An dem Durchflussbereich ist eine Sensoreinrichtung 126 angeordnet, welche prüft, ob Flüssigkeit (Reinigungsflüssigkeit) in dem Durchflussbereich 122 vorhanden ist. Wenn keine Reinigungsflüssigkeit in dem Durchflussbereich 122 vorhanden ist, dann bedeutet dies, dass die Tankeinrichtung 34 für Reinigungsflüssigkeit leer ist. Über die Anwesenheit von Reinigungsflüssigkeit in dem Durchflussbereich 122 kann der Befüllungszustand der Tankeinrichtung 34 für Reinigungsflüssigkeit mit Reinigungsflüssigkeit ermittelt werden, das heißt, es ist insbesondere detektierbar, ob die Tankeinrichtung 34 leer ist.

Es ist insbesondere vorgesehen, dass der Durchflussbereich 122 bezogen auf die Strömungsrichtung 124 für Reinigungsflüssigkeit der Ventileinrichtung 38 vorgeschaltet ist.

Es ist insbesondere vorgesehen, dass im Betrieb der Flächen-Reinigungsmaschine 10 Reinigungsflüssigkeit der Reinigungswalzeneinheit 18 schwerkraft-getrieben zugeführt wird. Es ist insbesondere keine Pumpe vorhanden, die Reinigungsflüssigkeit fördert.

Bei einer Ausführungsform ist der Durchflussbereich 122 der Filtereinrichtung 39 nachgeschaltet. Es kann aber auch eine Vorschaltung vor der Filtereinrichtung 39 vorgesehen sein.

Die Sensoreinrichtung 126 ist insbesondere als Widerstandsmesseinrichtung ausgebildet. Sie ist als Elektrodeneinrichtung ausgebildet. Sie umfasst dazu eine erste Elektrode 128 und eine zweite Elektrode 130. Die erste Elektrode 128 und die zweite Elektrode 130 sind beabstandet zueinander. Sie ragen in den Durchflussbereich 122, wobei sie (sofern Reinigungsflüssigkeit in dem Durchflussbereich 122 vorhanden ist) in Reinigungsflüssigkeit eingetaucht sind.

Bei einem Ausführungsbeispiel umfasst der Durchflussbereich 122 eine Wandung 132, wobei die erste Elektrode 128 und die zweite Elektrode 130 an der Wandung 132 angeordnet sind und insbesondere in dieser angeordnet sind.

Bei einer Ausführungsform sind die erste Elektrode 128 und die zweite Elektrode 130 als Metallstifte ausgebildet. Insbesondere sind die erste Elektrode 128 und die zweite Elektrode 130 in die Wandung eingespritzt bzw. eingepresst. Es ergibt sich dadurch ein fluiddichter Abschluss des Durchflussbereichs 122 an der ersten Elektrode 128 und der zweiten Elektrode 130.

Die erste Elektrode 128 und die zweite Elektrode 130 sind mit einer Auswerteeinrichtung 134 verbunden. Beispielsweise ist eine Verbindung über jeweilige Leitungen 136a, 136b vorgesehen.

Die Auswerteeinrichtung 134 funktioniert mit der Sensoreinrichtung 126 grundsätzlich wie folgt:
Zwischen der ersten Elektrode 128 und der zweiten Elektrode 130 wird eine Spannung und insbesondere Gleichspannung angelegt. Die Gleichspannung kann dabei permanent angelegt sein oder gepulst sein.

Wenn sich Flüssigkeit (Reinigungsflüssigkeit) in dem Durchflussbereich 122 befindet, dann ist der elektrische Widerstand zwischen der ersten Elektrode 128 und der zweiten Elektrode 130 relativ gering. Wenn sich keine Flüssigkeit in dem Durchflussbereich 122 befindet, dann liegt zwischen der ersten Elektrode 128 und der zweiten Elektrode 130 innerhalb des Durchflussbereichs 122 eine Luftbrücke.

Vorzugsweise ist die Wandung 132 aus einem Kunststoffmaterial hergestellt, welches ein elektrischer Isolator ist. Wenn also keine Flüssigkeit in dem Durchflussbereich 122 ist und damit auch keine Flüssigkeit zwischen der ersten Elektrode 128 und der zweiten Elektrode 130 ist, dann liegt ein hoher Widerstand vor. Aus einer Widerstandsermittlung lässt sich also ermitteln, ob sich Flüssigkeit im Durchflussbereich 122 befindet oder nicht. Wenn detektiert wird, dass keine Flüssigkeit im Durchflussbereich 122 ist, dann bedeutet dies, dass die Tankeinrichtung 34 für Reinigungsflüssigkeit entleert ist bzw. leer ist.

Es ist dabei insbesondere vorgesehen, dass bezogen auf einen ordnungsgemäßen Betrieb der Flächen-Reinigungsmaschine 10, bei dem diese über die Reinigungswalzeneinheit 18 auf der zu reinigenden Fläche 16 aufgestellt ist, der Durchflussbereich 122 bezogen auf die Gravitationsrichtung g unterhalb der Tankeinrichtung 34 für Reinigungsflüssigkeit und dabei unterhalb des Ausgangs 118 liegt.

Wenn die Ventileinrichtung 38 dem Durchflussbereich 122 nachgeordnet ist, dann bedeutet dies, dass für den ordnungsgemäßen Betrieb der Durchflussbereich 122 mit Flüssigkeit gefüllt ist, wenn die Tankeinrichtung 34 eingesetzt ist und genügend Flüssigkeit enthalten hat. Es lässt sich dadurch beispielsweise schon vor dem Einschalten des Rotationsantriebs (über den Antriebsmotor 28) prüfen, ob ausreichend Reinigungsflüssigkeit für einen Reinigungsbetrieb vorhanden ist.

Die Auswerteeinrichtung 134 dient auch zur Ansteuerung der Sensoreinrichtung 126 mit den Elektroden 128, 130. Beispielsweise umfasst die Auswerteeinrichtung 134 dazu einen ASIC 138 (Figur 9).

Für einen Messbetrieb der Sensoreinrichtung 126 wird beispielsweise eine Gleichspannung (welche auch gepulst sein kann) zwischen der ersten Elektrode 128 und der zweiten Elektrode 130 angelegt. Eine abfallende Spannung wird als Reaktionssignal gemessen.

Zwischen der ersten Elektrode 128 und der zweiten Elektrode 130 liegt, wenn sich Flüssigkeit im Durchflussbereich 122 befindet, aufgrund dieses Mediums ein Widerstand. Wenn sich keine Flüssigkeit zwischen der ersten Elektrode 128 und der zweiten Elektrode 130 befindet, dann kann dieser Widerstand idealisiert als unendlich groß angesehen werden.

Wenn sich Flüssigkeit zwischen den Elektroden 128, 130 befindet, dann kann ein Strom fließen. Dadurch ist der Widerstand endlich. Durch einfache Schwellenwertprüfung bezüglich des Widerstands lässt sich dann über die Auswerteeinrichtung 134 die Anwesenheit von Flüssigkeit in dem Durchflussbereich 122 ermitteln.

Die Sensoreinrichtung 126 ist signalwirksam mit der Auswerteeinrichtung 134 verbunden. Die Auswerteeinrichtung 134 ist signalwirksam mit einer Anzeigeeinrichtung 140 verbunden. Die Anzeigeeinrichtung 140 umfasst eine optische und/oder akustische Anzeige. Bei einem Ausführungsbeispiel umfasst die Anzeigeeinrichtung 140 eine optische Anzeige 142, welche an dem Griff 26 angeordnet ist.

Die optische Anzeige 142 zeigt beispielsweise über Blinken oder dergleichen an, dass die Tankeinrichtung 34 für Reinigungsflüssigkeit leer ist.

Alternativ oder zusätzlich ist die Auswerteeinrichtung 134 signalwirksam mit einem Sender 144 verbunden. Über den Sender 144 lassen sich entsprechende Signale und insbesondere Warnsignale bzw. Anzeigesignale an eine Fernbedienung 146 oder ein mobiles Gerät wie ein Smartphone senden. Dieses kann dann für eine entsprechende Warnanzeige sorgen bzw. an diesem lässt sich ablesen, ob der Befüllungsgrad der Tankeinrichtung 34 für Reinigungsflüssigkeit ausreichend ist oder nicht.

Durch die Sensoreinrichtung 126 lässt sich auf einfache Weise ein Leerzustand der Tankeinrichtung 34 für Reinigungsflüssigkeit erkennen und über die Anzeigeeinrichtung 140 lässt sich der entsprechende Zustand auf einfache Weise einem Bediener mitteilen. Diese Ermittlung ist dabei aufgrund der Anordnung des Durchflussbereichs 122 unterhalb des Anschlusses 120 im Wesentlichen lageunabhängig.

Der Durchflussbereich 122 ist an dem Querbereich 114 des Halters 32 angeordnet und insbesondere fest mit ihm verbunden. Dadurch lässt sich das System mit der Sensoreinrichtung 126 auf konstruktiv einfache Weise ausgestalten. Kein Teil der Sensoreinrichtung 126 muss beweglich ausgebildet werden, das heißt eine Abnahme der Tankeinrichtung 34 für Reinigungsflüssigkeit muss konstruktiv für die Sensoreinrichtung 126 nicht berücksichtigt werden. Eine Schwappung von Flüssigkeit in der Tankeinrichtung 34 für Reinigungsflüssigkeit sowie ein lageabhängiger Flüssigkeitspegel in der Tankeinrichtung 34 für Reinigungsflüssigkeit beeinflusst die Sensoreinrichtung 126 nicht.

Die Sensoreinrichtung 126 ist dabei außerhalb der Tankeinrichtung 34 für Reinigungsflüssigkeit angeordnet. Ein Strom zwischen der ersten Elektrode 128 und der zweiten Elektrode 130 bricht zusammen, wenn die Tankeinrichtung 34 für Reinigungsflüssigkeit leer ist und dadurch in dem Durchflussbereich 122 sich keine Flüssigkeit mehr befindet.

Über die Auswerteeinrichtung 134 ist dabei Folgendes möglich:
Wenn vor Inbetriebnahme des Rotationsantriebs erkannt wird, dass die Tankeinrichtung 34 für Reinigungsflüssigkeit leer ist, dann kann eine Rotationsantrieb der Reinigungswalzeneinheit 18 über die Auswerteeinrichtung 134 verhindert werden.

Wenn während des Betriebs der Flächen-Reinigungsmaschine 10 (mit rotierender Reinigungswalzeneinheit 18) erkannt wird, dass sich die Tankeinrichtung 34 für Reinigungsflüssigkeit entleert hat, dann kann die Auswerteeinrichtung 134 über die Anzeigeeinrichtung 140 bzw. über den Sender 144 ein entsprechendes Anzeigesignal und insbesondere Warnsignal initiieren.

Wenn eine Entleerung der Tankeinrichtung 34 für Reinigungsflüssigkeit im laufenden Betrieb erkannt wird, dann kann die Auswerteeinrichtung 134 für eine Abschaltung der Rotation der Reinigungswalzeneinheit 18 durch entsprechende Ansteuerung des Antriebsmotors 28 sorgen. Dadurch wird beispielsweise eine Beschädigung einer zu reinigenden Fläche 16 verhindert.

Die Flächen-Reinigungsmaschine 10 funktioniert wie folgt:
In einem Reinigungsbetrieb ist die Schmutzfluidtankeinrichtung 66 an dem Reinigungskopf 14 in der Halteposition fixiert.

Für einen Reinigungsvorgang wird die Flächen-Reinigungsmaschine 10 allein über die Reinigungswalzeneinheit 18 auf der zu reinigenden Fläche 16 aufgesetzt. Der Antriebsmotor 28 treibt die Reinigungswalzeneinheit 18 in einer Rotationsbewegung um die (einzige) Rotationsachse 58 in der Rotationsrichtung 158 an.

Die Reinigungswalzeneinheit 18 wird mit Reinigungsflüssigkeit aus der Tankeinrichtung 34 beaufschlagt.

Schmutz an der zu reinigenden Fläche 16 wird, wenn der angefeuchtete Besatz 42 der Reinigungswalzeneinheit 18 auf ihn wirkt, angefeuchtet, um dessen Lösbarkeit zu erleichtern.

Die Rotation der Reinigungswalzeneinheit 18 bewirkt eine mechanische Einwirkung auf Schmutz auf der zu reinigenden Fläche 16, um eine bessere Lösbarkeit von der zu reinigenden Fläche 16 zu erhalten.

Eventueller Grobschmutz kann mit einem Kehrelement der Reinigungswalzeneinheit 18 zugeführt werden.

Schmutzfluid (Schmutzpartikel, Reinigungsflüssigkeit mit gelöstem Schmutz) wird durch die Reinigungswalzeneinheit 18 mitgenommen und an der Abstreif-Leiteinrichtung 110 wird das Schmutzfluid von der Reinigungswalzeneinheit 18 gelöst und (unter anderem unter Wirkung der Zentrifugalkraft) in die Eingangsmündung 112 geleitet und gelangt von dort in die Tankeinrichtung 66 für Schmutzfluid. Die Abstreif-Leiteinrichtung 110 sorgt durch Abstreifen für eine Lösung von Schmutzfluid aus dem Besatz 42 der Reinigungswalzeneinheit 18.

Das Einkoppeln von Schmutzfluid in die Tankeinrichtung 66 für Schmutzfluid erfolgt insbesondere sauggebläsefrei.

Bei einer alternativen Ausführungsform ist es vorgesehen, dass Schmutzfluid von der Reinigungswalzeneinheit 18 über eine entsprechende Saugeinrichtung abgesaugt wird.

Über die Auswerteeinrichtung 134 mit der Sensoreinrichtung 126 ist erkennbar, ob die Tankeinrichtung 34 für Reinigungsflüssigkeit leer ist. Es können dann über die Auswerteeinrichtung 134 die entsprechenden Maßnahmen getroffen werden.

Ein zweites Ausführungsbeispiel einer Flächen-Reinigungsmaschine 210 (Figuren 4 bis 7) umfasst einen Reinigungskopf 212. Der Reinigungskopf 212 hat einen Kopfkörper 214. An dem Kopfkörper 214 sind eine erste Reinigungswalzeneinheit 216 und eine zweite Walzeneinheit in Form einer zweiten Reinigungswalzeneinheit 218 angeordnet, welche beabstandet zueinander sind.

Bei einem Ausführungsbeispiel sind die erste Reinigungswalzeneinheit 216 und die zweite Reinigungswalzeneinheit 218 einteilig ausgebildet, das heißt die jeweilige Reinigungswalzeneinheit ist durch eine einteilige Reinigungswalze gebildet.

Es ist grundsätzlich auch möglich, dass die erste Reinigungswalzeneinheit 216 und/oder die zweite Reinigungswalzeneinheit 218 mehrteilig ausgebildet sind und insbesondere jeweils zweiteilig ausgebildet sind.

Die erste Reinigungswalzeneinheit 216 und die zweite Reinigungswalzeneinheit 218 umfassen jeweils einen (zylindrischen) Träger 220, an welchem ein Besatz 222 aus einem textilen Material angeordnet ist. Über den Besatz 222 wirkt die Flächen-Reinigungsmaschine mit ihrem Reinigungskopf 212 auf eine zu reinigende Fläche 224.

Die erste Reinigungswalzeneinheit 216 ist um eine erste Rotationsachse 226 rotierend angetrieben (im Betrieb der Flächen-Reinigungsmaschine 210).

Die zweite Reinigungswalzeneinheit 218 ist im Betrieb um eine zweite Rotationsachse 228 rotierend angetrieben. Die erste Rotationsachse 226 und die zweite Rotationsachse 228 sind parallel beabstandet zueinander.

Wenn der Reinigungskopf 212 mit der ersten Reinigungswalzeneinheit 216 und der zweiten Reinigungswalzeneinheit 218 auf einer ebenen zu reinigenden Fläche 224 aufgesetzt ist, wobei er an der zu reinigenden Fläche 224 über die erste Reinigungswalzeneinheit 216 und die zweite Reinigungswalzeneinheit 218 abgestützt ist, dann sind die erste Rotationsachse 226 und die zweite Rotationsachse 228 jeweils parallel zu der zu reinigenden Fläche 224.

Die Flächen-Reinigungsmaschine 210 umfasst eine Antriebseinrichtung 230 zum jeweiligen Rotationsantrieb der ersten Reinigungswalzeneinheit 216 und der zweiten Reinigungswalzeneinheit 218.

Bei einem Ausführungsbeispiel umfasst die Antriebseinrichtung 230 einen ersten Antrieb 232, welcher die Rotationsbewegung der ersten Reinigungswalzeneinheit 216 antreibt, und einen zweiten Antrieb 234, welcher die Rotationsbewegung der zweiten Reinigungswalzeneinheit 218 antreibt.

Der erste Antrieb 232 und der zweite Antrieb 234 sind insbesondere durch Elektromotoren gebildet.

Der erste Antrieb 232 und der zweite Antrieb 234 ist insbesondere innerhalb des jeweiligen Trägers 220 der ersten Reinigungswalzeneinheit 216 bzw. der zweiten Reinigungswalzeneinheit 218 positioniert.

Es ist dann insbesondere vorgesehen, dass die erste Reinigungswalzeneinheit 216 und die zweite Reinigungswalzeneinheit 218 jeweils einteilig ausgebildet sind.

Es ist vorgesehen, dass die erste Reinigungswalzeneinheit 216 in einer ersten Rotationsrichtung 236 rotierend angetrieben ist, und die zweite Reinigungswalzeneinheit 218 in einer zweiten Rotationsrichtung 238 rotierend angetrieben ist. Die erste Rotationsrichtung 236 und die zweite Rotationsrichtung 238 sind dabei zueinander entgegengerichtet, das heißt die erste Reinigungswalzeneinheit 216 und die zweite Reinigungswalzeneinheit 218 sind gegenläufig angetrieben.

Die erste Rotationsrichtung 236 ist dabei derart, dass ein erster Bereich 240, mit welchem die erste Reinigungswalzeneinheit 216 auf die zu reinigende Fläche 224 gewirkt hat, zunächst auf einen Bereich 242 zu bewegt wird, welcher zwischen der ersten Reinigungswalzeneinheit 216 und der zweiten Reinigungswalzeneinheit 218 an dem Kopfkörper 214 liegt.

Entsprechend ist die zweite Rotationsrichtung 238 derart, dass ein zweiter Bereich 244, mit welchem die zweite Reinigungswalzeneinheit 218 auf die zu reinigende Fläche 224 gewirkt hat, auf den Bereich 242 an dem Kopfkörper 214 zu bewegt wird.

Bei einer Ausführungsform umfasst die Flächen-Reinigungsmaschine 210 eine Einstelleinrichtung (in Figur 6 durch das Bezugszeichen 246 angedeutet), mittels welcher eine Drehgeschwindigkeit der ersten Reinigungswalzeneinheit 216 in der ersten Rotationsrichtung 236 und/oder eine Drehgeschwindigkeit der zweiten Reinigungswalzeneinheit 218 in der zweiten Rotationsrichtung 238 durch einen Bediener einstellbar ist.

Wenn die Drehgeschwindigkeit der ersten Reinigungswalzeneinheit 216 und der zweiten Reinigungswalzeneinheit 218 gleich ist, dann erfährt der Reinigungskopf 212 aufgrund Rotation der Reinigungswalzeneinheit 216 und 218 keine Vorschubbewegung.

Wenn die Drehgeschwindigkeit der ersten Reinigungswalzeneinheit 216 größer ist als die Drehgeschwindigkeit der zweiten Reinigungswalzeneinheit 218, dann erfährt der Reinigungskopf 212 eine Vorschubbewegung in einer ersten Vorschubrichtung 248. Wenn die Drehgeschwindigkeit der zweiten Reinigungswalzeneinheit 218 größer ist als die Drehgeschwindigkeit der ersten Reinigungswalzeneinheit 216, dann erfährt der Reinigungskopf 212 eine Vorschubbewegung in einer zweiten Vorschubrichtung 250.

Die erste Vorschubrichtung 248 und die zweite Vorschubrichtung 250 sind entgegengerichtet zueinander.

Die erste Vorschubrichtung 248 und die zweite Vorschubrichtung 250 liegen quer und insbesondere im rechten Winkel zu den Rotationsachsen 226 und 228.

Über entsprechende Einstellung an der Einstelleinrichtung 246 lässt sich steuern, ob keine Vorschubbewegung vorliegt, oder eine Vorschubbewegung in der ersten Vorschubrichtung 48 oder der zweiten Vorschubrichtung 250.

An dem Reinigungskopf 212 ist über ein Gelenk 252 eine Haltestabeinrichtung 254 gehalten. Über das Gelenk 252 ist die Haltestabeinrichtung 254 um eine Schwenkachse 256 zu dem Reinigungskopf 212 schwenkbar, wenn der Reinigungskopf 212 mit seiner ersten Reinigungswalzeneinheit 216 und der zweiten Reinigungswalzeneinheit 218 auf der zu reinigenden Fläche 224 aufsteht.

Die Schwenkachse 256 liegt dabei parallel zu der ersten Rotationsachse 226 und der zweiten Rotationsachse 228.

Im Bereich eines proximalen Endes 258 sitzt an der Haltestabeinrichtung 254 ein (Hand-)Griff und insbesondere Bügelgriff 260. Im Bereich eines distalen Endes 262 ist die Haltestabeinrichtung über das Gelenk 252 an den Reinigungskopf 212 angelenkt.

Ein Bediener, welcher auf der zu reinigenden Fläche 224 hinter dem Reinigungskopf 212 aufsteht, kann mit einer Hand den Bügelgriff 260 fassen. Durch die Schwenkbarkeit der Haltestabeinrichtung 254 an dem Gelenk 252 ist ein Schwenkwinkel der Haltestabeinrichtung 254 zu der zu reinigenden Fläche 224 einstellbar und ein Bediener kann insbesondere diesen Schwenkwinkel entsprechend seiner Körpergröße einstellen.

Die Flächen-Reinigungsmaschine 210 ist an dem Bügelgriff 260 handgehalten und dabei handgeführt.

An der Haltestabeinrichtung 254 ist eine Batterieeinrichtung 264 angeordnet, welche insbesondere wiederaufladbar ist. Über die Batterieeinrichtung 264 wird die Antriebseinrichtung 230 mit elektrischer Energie versorgt.

Es ist grundsätzlich auch möglich, dass an der Haltestabeinrichtung ein Netzanschluss angeordnet ist, wobei dann die Antriebseinrichtung 230 über Netzstrom mit elektrischer Energie versorgbar ist.

Ferner ist an der Haltestabeinrichtung 254 eine Tankeinrichtung 266 für Reinigungsflüssigkeit angeordnet.

Von der Tankeinrichtung 266 führt jeweils mindestens ein Kanal durch die Haltestabeinrichtung 54 hindurch zu dem Reinigungskopf 212 und durch diesen hindurch zu einer ersten Auslassmündungseinrichtung 268, welcher der ersten Reinigungswalzeneinheit 216 zugeordnet ist, und einer zweiten Auslassmündungseinrichtung 270, welche der zweiten Reinigungswalzeneinheit 218 zugeordnet ist.

Der Tankeinrichtung 266 ist bei einer Ausführungsform eine Sensoreinrichtung entsprechend der Sensoreinrichtung 126 wie oben beschrieben zugeordnet.

Die erste Auslassmündungseinrichtung 268 ist dabei bezogen auf eine Höhenrichtung von der zu reinigenden Fläche 224 weg, wenn der Reinigungskopf 212 ordnungsgemäß auf dieser aufsteht, oberhalb der ersten Reinigungswalzeneinheit 216 angeordnet, und die zweite Auslassmündungseinrichtung 270 ist oberhalb der zweiten Reinigungswalzeneinheit 218 angeordnet.

Bei einem Ausführungsbeispiel ist der Tankeinrichtung 266 für Reinigungsflüssigkeit eine Ventileinrichtung zugeordnet, welche so ausgebildet ist, dass bei einem Betrieb der Antriebseinrichtung 230 diese automatisch öffnet und dadurch Reinigungsflüssigkeit aus der Tankeinrichtung 266 über die erste Auslassmündungseinrichtung 268 auf die erste Reinigungswalzeneinheit 216 strömt und über die zweite Auslassmündungseinrichtung 270 auf die zweite Reinigungswalzeneinheit 218 strömt.

Die erste Auslassmündungseinrichtung 268 und die zweite Auslassmündungseinrichtung 270 sind insbesondere so ausgebildet, dass entsprechend die erste Reinigungswalzeneinheit 216 bzw. die zweite Reinigungswalzeneinheit 218 über einen großen Längenbereich parallel zu der jeweiligen Rotationsachse 226, 228 mit Reinigungsflüssigkeit beaufschlagt wird.

Ein Bereich der ersten Reinigungswalzeneinheit 216, welcher über die erste Auslassmündungseinrichtung 268 mit Reinigungsflüssigkeit beaufschlagt wurde, rotiert in der ersten Rotationsrichtung 236 auf die zu reinigende Fläche 224 zu und bildet dann bei Beaufschlagung dieser zu reinigenden Fläche 224 den ersten Bereich 240. Die erste Reinigungswalzeneinheit 216 wirkt mechanisch auf die zu reinigende Fläche 224. Der "Flüssigkeitsgehalt" bewirkt eine Anlösung von Schmutz und damit eine verbesserte Reinigungswirkung.

Entsprechend rotiert ein angefeuchteter Bereich der zweiten Reinigungswalzeneinheit 218 in der zweiten Rotationsrichtung 238 auf zu reinigende Fläche 224 zu und bildet den zweiten Bereich 244 mit gleicher Funktionsweise wie anhand der ersten Reinigungswalzeneinheit 216 beschrieben.

Durch die erste Reinigungswalzeneinheit 216 wird nach Beaufschlagung der zu reinigenden Fläche 224 Schmutz in der ersten Rotationsrichtung 236 mitgenommen. Durch die zweite Reinigungswalzeneinheit 218 wird Schmutz in der zweiten Rotationsrichtung 238 mitgenommen.

Es ist grundsätzlich auch möglich, dass die Tankeinrichtung 266 an dem Reinigungskopf 212 angeordnet ist.

An dem Reinigungskopf 212 sitzt der ersten Reinigungswalzeneinheit 216 zugeordnet ein erstes Kehrelement 272. Weiterhin sitzt an dem Reinigungskopf 212 der zweiten Reinigungswalzeneinheit 218 zugeordnet ein zweites Kehrelement 274.

Das erste Kehrelement 272 und das zweite Kehrelement 274 ragen über den Kopfkörper 214 nach unten hinaus auf die zu reinigende Fläche 224 hin.

Die Aufgabe des ersten Kehrelements 272 ist es, Grobschmutz in Position zu halten, das heißt zu verhindern, dass er an einem Bereich von der ersten Reinigungswalzeneinheit 216 zu der zweiten Reinigungswalzeneinheit 218 gelangt. An dem ersten Kehrelement 272 lässt sich Grobschmutz gewissermaßen sammeln, welcher dann durch die Rotation der ersten Reinigungswalzeneinheit 216 in der ersten Rotationsrichtung 236 mitgenommen werden kann.

Das zweite Kehrelement 274 weist die gleiche Aufgabe bezogen auf die zweite Reinigungswalzeneinheit 218 auf.

Grundsätzlich ist es auch möglich, dass nur das erste Kehrelement 272 oder das zweite Kehrelement 274 vorhanden ist.

Bei einer Ausführungsform umfasst die Flächen-Reinigungsmaschine 210 eine Gebläseeinrichtung 278. Die Gebläseeinrichtung umfasst ein Gebläse und einen Antriebsmotor und insbesondere Elektromotor. Dieser Elektromotor wird über die Batterieeinrichtung 264 oder alternativ über Netzstrom mit elektrischer Energie versorgt. Die Gebläseeinrichtung 278 erzeugt einen Unterdruck zur Ausbildung eines Saugstroms.

Von der Gebläseeinrichtung 278 führen jeweils Kanäle 280, 282 zu einer ersten Einlassmündungseinrichtung 284 (Figur 4), welcher der ersten Reinigungswalzeneinheit 216 zugeordnet ist bzw. zu einer zweiten Einlassmündungseinrichtung 286, welche der zweiten Reinigungswalzeneinheit 218 zugeordnet ist.

Durch den entsprechenden Saugstrom lässt sich Schmutzfluid von der ersten Reinigungswalzeneinheit 216 absaugen und über die erste Einlassmündungseinrichtung 284 auskoppeln. Ferner lässt sich Schmutzfluid von der zweiten Reinigungswalzeneinheit 218 absaugen und über die zweite Einlassmündungseinrichtung 286 auskoppeln.

Der Gebläseeinrichtung 278 ist eine Tankeinrichtung 288 für Schmutzfluid zugeordnet, in welche Schmutzfluid eingekoppelt wird.

Die Tankeinrichtung 288 kann an der Haltestabeinrichtung 254 insbesondere lösbar angeordnet sein.

Bei einer Ausführungsform ist die Tankeinrichtung 288 an dem Reinigungskopf 212 insbesondere zwischen der ersten Reinigungswalzeneinheit 216 und der zweiten Reinigungswalzeneinheit 218 angeordnet sein. Eine solche Tankeinrichtung ist in Figur 6 mit dem Bezugszeichen 290 angedeutet.

Die Schmutzfluidtankeinrichtung 288 bzw. 290 ist entsprechend fluidwirksam mit der Gebläseeinrichtung 278 verbunden, sodass Schmutzfluid in diese eingekoppelt werden kann.

Bei einem Ausführungsbeispiel ist die erste Einlassmündungseinrichtung 284 bezogen auf die erste Rotationsrichtung 236 der ersten Auslassmündungseinrichtung 268 vorgeschaltet, das heißt der erste Bereich 240, welcher auf die zu reinigende Fläche 224 gewirkt hat, wird zuerst an der ersten Einlassmündungseinrichtung 284 vorbeigeführt, bevor er an der ersten Auslassmündungseinrichtung 268 vorbeigeführt wird. Entsprechendes gilt dann für die zweite Reinigungswalzeneinheit 218 mit ihrem zweiten Bereich 244 im Zusammenhang mit der zweiten Einlassmündungseinrichtung 286.

Bezogen auf die erste Rotationsrichtung 236 ist die erste Einlassmündungseinrichtung 284 zwischen dem ersten Kehrelement 272 und der ersten Auslassmündungseinrichtung 268 angeordnet.

Bezogen auf die Rotationsrichtung 238 ist die zweite Einlassmündungseinrichtung 286 zwischen dem zweiten Kehrelement 274 und der zweiten Auslassmündungseinrichtung 270 angeordnet.

In Figur 5 ist die Position der ersten Einlassmündungseinrichtung 284 und der zweiten Einlassmündungseinrichtung 286 entsprechend angedeutet. Die erste Einlassmündungseinrichtung 284 weist in eine erste Aufnahme 292 des Reinigungskopfs 212, in welcher die erste Reinigungswalzeneinheit 216 angeordnet ist. Bezogen auf eine Höhenrichtung von der zu reinigenden Fläche 224 weg, wenn der Reinigungskopf 212 mit der ersten Reinigungswalzeneinheit 216 und der zweiten Reinigungswalzeneinheit 218 ordnungsgemäß auf der zu reinigenden Fläche aufgestellt ist, liegt die erste Einlassmündungseinrichtung 284 oberhalb der ersten Reinigungswalzeneinheit 216.

Die zweite Einlassmündungseinrichtung 286 ist entsprechend in Relation zu der zweiten Reinigungswalzeneinheit 218 angeordnet. Die zweite Reinigungswalzeneinheit 218 sitzt in einer zweiten Aufnahme 294 des Reinigungskopfs 212, und die zweite Einlassmündungseinrichtung 286 weist in diese zweite Aufnahme 294.

Es lässt sich dadurch direkt Schmutzfluid von der ersten Reinigungswalzeneinheit 216 bzw. zweiten Reinigungswalzeneinheit 218 absaugen.

Die erste Einlassmündungseinrichtung 284 und die zweite Einlassmündungseinrichtung 286 weisen dabei eine solche Mündungslänge parallel zu der ersten Rotationsachse 226 bzw. zweiten Rotationsachse 228 auf, dass ein entsprechend großer Längenbereich der ersten Reinigungswalzeneinheit 216 bzw. der zweiten Reinigungswalzeneinheit 218 absaugbar ist.

Es ist beispielsweise auch möglich, dass nur Einlassmündungseinrichtungen entsprechend den Einlassmündungseinrichtungen 296 und 298, welche neben der entsprechenden Reinigungswalzeneinheit 216 und 218 angeordnet sind, fluidwirksam mit der Gebläseeinrichtung 278 verbunden sind. Beispielsweise ist es möglich, dass der ersten Reinigungswalzeneinheit eine erste Einlassmündungseinrichtung 300 zugeordnet ist, und der zweiten Reinigungswalzeneinheit 218 eine zweite Einlassmündungseinrichtung 302 zugeordnet ist, welche direkt in die Tankeinrichtung 290 münden (Figur 6). Insbesondere ist dann der ersten Einlassmündungseinrichtung 200 und der zweiten Einlassmündungseinrichtung 202 ein jeweiliger Abstreifer 304 bzw. 306 zugeordnet, welcher Schmutzfluid von der ersten Reinigungswalzeneinheit 216 bzw. der zweiten Reinigungswalzeneinheit 218 abstreift, wobei sich dann Schmutzfluid über die erste Einlassmündungseinrichtung 296 bzw. die zweite Einlassmündungseinrichtung 298 direkt in die Tankeinrichtung 290 einkoppeln lässt, wobei dann insbesondere die erste Einlassmündungseinrichtung 300 und die zweite Einlassmündungseinrichtung 302 nicht mit der Gebläseeinrichtung 278 verbunden sind. Beispielsweise erfolgt dann eine Absaugung an den Einlassmündungseinrichtungen 296, 298 und eine direkte Abstreifungseinkopplung an den Einlassmündungseinrichtungen 300 und 302.

Für einen Betrieb der Flächen-Reinigungsmaschine 210 ist der Reinigungskopf 212 auf der zu reinigenden Fläche über die erste Reinigungswalzeneinheit 216 und die zweite Reinigungswalzeneinheit 218 aufgesetzt. Diese sind rotierend angetrieben in der ersten Rotationsrichtung 236 bzw. in der zweiten Rotationsrichtung 238. Durch eine unterschiedliche Drehgeschwindigkeit kann ein Vorschub in der Richtung 248 bzw. 250 eingestellt werden.

Die jeweilige Reinigungswalzeneinheit 216 bzw. 218 wird über Reinigungsflüssigkeit aus der Tankeinrichtung an der ersten Auslassmündungseinrichtung 268 bzw. der zweiten Auslassmündungseinrichtung 270 mit Reinigungsflüssigkeit beaufschlagt. Über den ersten Bereich 240 der ersten Reinigungswalzeneinheit 216 bzw. den zweiten Bereich 244 der zweiten Reinigungswalzeneinheit 218 wirkt die jeweilige rotierende Reinigungswalzeneinheit 216 bzw. 218 mechanisch auf die zu reinigende Fläche und es wird Schmutz gelöst. Die Befeuchtung über Reinigungsflüssigkeit an der Tankeinrichtung unterstützt die Schmutzlösung.

Schmutz wird durch den Besatz 222 der ersten Reinigungswalzeneinheit 216 bzw. 218 aufgenommen und in der ersten Rotationsrichtung 236 bzw. zweiten Rotationsrichtung 238 gefördert.

Eventuell sich ansammelnder Grobschmutz an dem ersten Kehrelement 272 bzw. an dem zweiten Kehrelement 274 wird in der ersten Rotationsrichtung 236 bzw. der zweiten Rotationsrichtung 238 mitgenommen.

Je nach Ausbildung des Reinigungskopfes 212 wird Schmutzfluid beispielsweise an der ersten Einlassmündungseinrichtung 284 und der zweiten Einlassmündungseinrichtung 286 über die Gebläseeinrichtung 278 abgesaugt.

Es ist auch möglich, dass an einer entsprechenden ersten Einlassmündungseinrichtung 300 und einer zweiten Einlassmündungseinrichtung 302 gebläsefrei durch Abstreifen eine Einkopplung in die Tankeinrichtung 290 für Schmutzfluid erfolgt (vgl. Figur 6).

Bei der Flächen-Reinigungsmaschine 210 sind zwei gegenläufige Reinigungswalzeneinheiten 216, 218 vorgesehen. Dadurch lässt sich auf die zu reinigende Fläche 224 ein voller Anpressdruck unabhängig von der Schwenkposition der Haltestabeinrichtung 254 zu der zu reinigenden Fläche 224 erreichen.

Es lässt sich ferner ein gleichbleibender Abstand der Kehrelemente 272, 274 zu der zu reinigenden Fläche 224 sicherstellen.

Weiter kann an einer Reinigungswalzeneinheit 216 bzw. 218 durchgeschleuderter Schmutz von der anderen Reinigungswalzeneinheit 218 bzw. 216 erfasst werden.

Die Tankeinrichtung 290 für Schmutzfluid ist zwischen der ersten Reinigungswalzeneinheit 216 und der zweiten Reinigungswalzeneinheit 218 positioniert. Es ergibt sich dadurch zumindest für die direkte Einkopplung ein kurzer Transportweg für Schmutzfluid. Ferner lässt sich der Schwerpunkt niedrig halten und es ergibt sich ein geringer Reinigungsaufwand für die Tankeinrichtung.

Der Tankeinrichtung 290 für Schmutzfluid ist eine Sondeneinrichtung 310 zugeordnet (Figuren 4 bis 7, Figur 9), durch welche ein Befüllungsgrad an Schmutzfluid in der Tankeinrichtung 290 ermittelbar ist.

Die Sondeneinrichtung 310 ist insbesondere als Elektrodeneinrichtung bzw. Widerstandsmesseinrichtung ausgebildet. Die Sondeneinrichtung 310 umfasst dazu eine erste Elektrode 312 und eine beabstandet zu dieser angeordnete zweite Elektrode 314.

Die erste Elektrode 312 und die zweite Elektrode 314 sind so angeordnet und ausgebildet, dass sie in einen Aufnahmeraum 316 der Tankeinrichtung 290 für Schmutzfluid ragen.

Sie sind dabei beabstandet zu einem Tankboden 318 der Tankeinrichtung 290 für Schmutzfluid positioniert. Sie sind so angeordnet, dass bei steigendem Flüssigkeitspegel 320 (vergleiche Figur 6) in dem Aufnahmeraum 316 dieser Flüssigkeitspegel 320 in Richtung der Elektroden 312, 314 ansteigt.

Zwischen der ersten Elektrode 312 und der zweiten Elektrode 314 wird eine Gleichspannung angelegt. Diese kann auch gepulst sein.

Wenn der Flüssigkeitspegel 320 unterhalb der Elektroden 312, 314 liegt (vergleiche Figur 9), dann liegt eine Luftbrücke zwischen den Elektroden 312, 314 und es kann kein Strom fließen. Idealisiert kann dies so angesehen werden, dass der elektrische Widerstand zwischen der ersten Elektrode 312 und der zweiten Elektrode 314 unendlich ist.

Wenn der Flüssigkeitspegel 320 die Elektroden 312, 314 erreicht, dann kann über die Flüssigkeit ein Strom zwischen der ersten Elektrode 312 und der zweiten Elektrode 314 fließen. Dadurch ergibt sich dann ein endlicher Widerstand. Der Übergang von dem idealisiert unendlichen Widerstand zu dem endlichen Widerstand ist messbar. Es lässt sich dadurch ermitteln, ob der Flüssigkeitspegel 320 einen bestimmten Befüllungsgrad 322 erreicht. Der bestimmte Befüllungsgrad ist durch die Anordnung der ersten Elektrode 312 und der zweiten Elektrode 314 vorgegeben.

Insbesondere ist die Sondeneinrichtung 310 mit einer Auswerteeinrichtung verbunden. Bei einer Ausführungsform entspricht diese Auswerteeinrichtung der Auswerteeinrichtung 134 für die Sensoreinrichtung 124. Es kann auch eine getrennte Auswerteeinrichtung für die Sondeneinrichtung 310 vorgesehen sein.

Beispielsweise wird über einen Anschluss 324 eines ASICs, welcher insbesondere der ASIC 138 ist, eine Spannung zwischen der ersten Elektrode 312 und der zweiten Elektrode 314 angelegt. Die entsprechende Spannung bildet ein Beaufschlagungssignal. Eine abfallende Spannung, welche insbesondere an einem Anschluss 326 ansteht, ist das entsprechende Reaktionssignal.

Zwischen der ersten Elektrode 312 und der zweiten Elektrode 314 liegt ein Widerstand. Wenn sich keine Flüssigkeit zwischen den Elektroden befindet, dann kann idealisiert dieser Widerstand als unendlich groß angesehen werden. Wenn der Flüssigkeitspegel 320 die Elektroden 312, 314 erreicht, dann kann ein Strom fließen. Dadurch wird der Widerstand endlich und die Spannung, welche am Anschluss 326 ansteht, ändert sich. Diese Änderung ist durch das Erreichen des bestimmten Befüllungsgrads 322 durch den Flüssigkeitspegel 320 verursacht. Es lässt sich dadurch entsprechend dieser Schwellenwert 322 detektieren und der Flüssigkeitspegel 320 lässt sich zumindest "digital" bestimmen.

Es ist eine Anzeigeeinrichtung 328 vorgesehen, durch welche ein Bediener optisch und/oder akustisch anzeigbar ist, dass der bestimmte Befüllungsgrad 322 der Tankeinrichtung 290 für Reinigungsflüssigkeit erreicht ist. Die Anzeigeeinrichtung 328 umfasst ein optisches und/oder akustisches Element 330, welches insbesondere an dem Griff 60 angeordnet ist. Beispielsweise blinkt das optische Element 330, wenn der bestimmte Befüllungsgrad 322 erreicht ist.

Alternativ oder zusätzlich ist die Auswerteeinrichtung 134 signalwirksam mit einem Sender entsprechend dem Sender 144 verbunden, um eine Fernbedienung oder ein mobiles Gerät 146 mit entsprechenden Warnsignalen bzw. Anzeigesignalen versorgen zu können.

Die Auswerteeinrichtung 134 ermöglicht dabei insbesondere Folgendes:
Die Auswerteeinrichtung 134 versorgt die Sondeneinrichtung 310 mit einer Gleichspannung, welche auch gepulst sein kann. Als Reaktionssignal, welches insbesondere an dem Anschluss 326 ansteht, ergibt sich eine Spannung. Es lässt sich zumindest indirekt eine Widerstandsmessung durchführen. Dadurch lässt sich prüfen, ob der bestimmte Befüllungsgrad 322 erreicht ist.

Grundsätzlich kann bei dem Betrieb der Flächen-Reinigungsmaschine 210 ein Schwappen von Flüssigkeit in dem Aufnahmeraum 316 der Tankeinrichtung 290 vorliegen. Es ist vorgesehen, dass die Auswerteeinrichtung 134 eine Filtereinrichtung aufweist, welche kurzzeitige Widerstandsänderungen erfassen kann. Bezüglich der Bestimmung des Befüllungsgrads 322 werden nur länger dauernde Zustände benutzt. Es lässt sich so sicher bestimmen, ob der bestimmte Befüllungsgrad 322 erreicht ist; es lassen sich dadurch gewissermaßen Schwappvorgänge, welche kurzzeitig sind, ausfiltern.

Wenn erkannt wird, dass der bestimmte Befüllungsgrad 322 (langfristig) erreicht ist, dann sorgt die Auswerteeinrichtung 134 für eine entsprechende Signalbeaufschlagung der Anzeigeeinrichtung 328 bzw. des Senders 144. Es werden insbesondere entsprechende Warnsignale initiiert bzw. abgegeben.

Es kann auch vorgesehen sein, dass, wenn erkannt wird, dass der bestimmte Befüllungsgrad 322 erreicht ist, ein rotativer Antrieb der Reinigungswalzeneinheiten 16, 18 abgeschaltet wird und/oder der Betrieb einer Gebläseeinrichtung abgeschaltet wird, um eine weitere Einkopplung von Schmutzfluid in die Tankeinrichtung 290 zu verhindern.

Es kann auch vorgesehen sein, dann, wenn beispielsweise vor Betriebsaufnahme der Flächen-Reinigungsmaschine 210 erkannt wird, dass der bestimmte Befüllungsgrad 322 erreicht ist, ein rotativer Antrieb der Reinigungswalzeneinheiten 216, 218 gesperrt wird bzw. der Betrieb einer Gebläseeinrichtung gesperrt wird.

Grundsätzlich ist es möglich, dass die Sondeneinrichtung 310 auch beispielsweise bei der Flächen-Reinigungsmaschine 10 verwendet wird, bei der der entsprechenden Tankeinrichtung 34 für Reinigungsflüssigkeit die Sensoreinrichtung 126 zugeordnet ist.

Ferner ist es möglich, dass für die Tankeinrichtung 66 für Schmutzfluid der Flächen-Reinigungsmaschine 10 eine Sondeneinrichtung entsprechend der Sondeneinrichtung 310 verwendet wird.

Bei der Flächen-Reinigungsmaschine 210 ist die Tankeinrichtung 290 für Reinigungsflüssigkeit zwischen der ersten Reinigungswalzeneinheit 216 und der zweiten Reinigungswalzeneinheit 218 positioniert. Es ist eine Deckelwandung 332 vorgesehen (vergleiche Figur 7), welche die Tankeinrichtung 290 nach oben abdeckt (in Figur 7 ist diese Tankeinrichtung 290 entfernt).

Die erste Elektrode 312 und die zweite Elektrode 314 sitzen an der Deckelwandung 332. Sie sind quer zu einer Ebene 334 orientiert (Figur 7), wobei diese Ebene 334 die erste Rotationsachse 226 und die zweite Rotationsachse 228 enthält.

Bei einer Ausführungsform bildet die Deckelwandung 332 einen Deckel für die Tankeinrichtung 290 für Schmutzfluid.

Bei einer Ausführungsform, bei welcher die Flächen-Reinigungsmaschine für einen Reinigungsbetrieb über die erste Reinigungswalzeneinheit 216 und die zweiten Reinigungswalzeneinheit 218 an der zu reinigenden Fläche 224 abgestützt ist, und dabei die Tankeinrichtung 290 zwischen diesen Reinigungswalzeneinheiten 216, 218 abnehmbar an dem Reinigungskopf 212 positioniert ist, ist die Lage der Tankeinrichtung 290 im Reinigungsbetrieb bezüglich der zu reinigenden Fläche 224 sehr stabil; nur Unebenheiten an der zu reinigenden Fläche 224 führen zu Erschütterungen. Es lässt sich dann der bestimmte Befüllungsgrad 322 auf sichere Weise messen.

Eine Füllstandserkennung wird lediglich über eine Widerstandsmessung durchgeführt. Es sind nicht besondere teure und anfällige Sensoren nötig. Es kann auch die Anfälligkeit bei Kontakt mit Schmutz im Schmutzfluid gering gehalten werden.

Die erste Elektrode 312 und die zweite Elektrode 314 sind insbesondere als Metallstifte ausgebildet, welche in den Aufnahmeraum 316 ragen. Wenn der bestimmte Befüllungsgrad 322 erreicht ist, dann ist eine stromleitende Verbindung zwischen diesen Elektroden 312, 314 hergestellt. Schwappflüssigkeit lässt sich über die Auswerteeinrichtung 134 mit ihrer Filtereinrichtung erkennen und "aussortieren". Es kann so sichergestellt werden, dass ein Stromfluss aufgrund des Schwappens von Flüssigkeit nicht als Erreichen des bestimmten Befüllungsgrads 322 missinterpretiert wird.

Grundsätzlich ist es möglich, dass die Sondeneinrichtung 310 eine Mehrzahl von Elektrodenpaaren umfasst. Es können so auch unterschiedliche Zwischenstufen bis zu Erreichen des bestimmten Befüllungsgrads 322 detektiert werden.

Wie oben erwähnt, lässt sich die Sondeneinrichtung 310 beispielsweise auch bei der Tankeinrichtung 66 der Flächen-Reinigungsmaschine 10 einsetzen.

Ein drittes Ausführungsbeispiel einer erfindungsgemäßen Flächen-Reinigungsmaschine, welches in Figur 8 schematisch gezeigt und mit 340 bezeichnet ist, ist ein selbstfahrendes und selbstlenkendes Gerät ("Reinigungsroboter").

Die Flächen-Reinigungsmaschine 340 umfasst einen Reinigungskopf 342. An diesem ist eine erste Reinigungswalzeneinheit 344 angeordnet. Diese ist um eine erste Rotationsachse 346 rotierbar. Dazu ist an dem Reinigungskopf 342 ein entsprechender Rotationsantrieb angeordnet (in Figur 8 nicht gezeigt).

Beabstandet zu der ersten Reinigungswalzeneinheit 344 ist an dem Reinigungskopf 342 eine zweite Walzeneinheit 348 angeordnet. Die zweite Walzeneinheit ist um eine zweite Rotationsachse 350 rotierbar. Insbesondere ist sie über einen entsprechenden Rotationsantrieb rotatorisch angetrieben.

Der Reinigungskopf 342 und damit die Flächen-Reinigungsmaschine 340 ist über die erste Reinigungswalzeneinheit 344 und die zweite Reinigungswalzeneinheit 348 auf der zu reinigenden Fläche 16 abgestützt.

Die zweite Walzeneinheit 348 ist beispielsweise als Kehrwalzeneinheit ausgebildet.

Es ist eine Befeuchtungseinrichtung 352 vorgesehen, über welche (mindestens) der ersten Reinigungswalzeneinheit 344 Reinigungsflüssigkeit (Frischwasser mit oder ohne einem Reinigungsmittel) zuführbar ist.

Die Befeuchtungseinrichtung 352 umfasst eine Tankeinrichtung 354 für Reinigungsflüssigkeit. Die Tankeinrichtung 354 ist an dem Reinigungskopf 342 angeordnet.

Der Tankeinrichtung 354 ist ein Durchflussbereich 356 zugeordnet. An dem Durchflussbereich 356 sitzt eine Sensoreinrichtung entsprechend der Sensoreinrichtung 126. Es werden für gleiche Elemente gleiche Bezugszeichen verwendet.

Von dem Durchflussbereich 356 führen eine oder mehrere Leitungen 358 zu einer Düseneinrichtung 360, mittels welcher die erste Reinigungswalzeneinheit 344 mit Reinigungsflüssigkeit beaufschlagbar ist.

Die Sensoreinrichtung 126 steht in signalwirksamer Verbindung mit einer Auswerteeinrichtung 362, welche der Auswerteeinrichtung 134 entspricht.

Über die Sensoreinrichtung 126 lässt sich bestimmen, ob die Tankeinrichtung 354 leer ist. Dies wird an einer Anzeigeeinrichtung 364 angezeigt, welche an dem Reinigungskopf 342 sitzt.

Es ist auch möglich, dass über die Auswerteeinrichtung 362 ein Sender 366 angesteuert ist, um beispielsweise einem mobilen Gerät wie einem Smartphone den Befüllungsgrad der Tankeinrichtung 354 für Reinigungsflüssigkeit anzuzeigen bzw. um eine Warnanzeige abzugeben.

An dem Reinigungskopf 342 sitzt ferner abnehmbar eine Tankeinrichtung 368 für Schmutzfluid. Schmutzfluid, welches von der ersten Reinigungswalzeneinheit 344 abgelöst bzw. abgesaugt wird, wird in die Tankeinrichtung 368 eingekoppelt.

Grundsätzlich ist es auch möglich, dass beispielsweise Kehrgut über eine Rampe 370 in die Tankeinrichtung 368 befördert wird.

Der Tankeinrichtung 368 ist eine Sondeneinrichtung entsprechend der Sondeneinrichtung 310 zugeordnet. Es ragen dabei mindestens zwei Elektroden in einen Aufnahmeraum der Tankeinrichtung 368. Die entsprechende Sondeneinrichtung 310 ist mit der Auswerteeinrichtung 362 in fluidwirksamer Verbindung.

Es lässt sich dadurch der Befüllungsgrad der Tankeinrichtung 368 ermitteln, und es lässt sich insbesondere ermitteln, ob ein bestimmter Befüllungsgrad erreicht ist.

Die Auswerteinrichtung 362 ist signalwirksam mit einer Anzeigeeinrichtung 372 verbunden, wobei diese Anzeigeeinrichtung 372 der Sondeneinrichtung 310 zugeordnet ist. Die Anzeigeeinrichtung 372 ist an dem Reinigungskopf 342 angeordnet. Durch sie wird angezeigt (optisch und/oder akustisch), ob der bestimmte Befüllungsgrad für die Tankeinrichtung 368 erreicht ist.

Auch über den Sender 366 lässt sich ein entsprechendes Zustandssignal oder Warnsignal beispielsweise für ein Smartphone oder dergleichen initiieren.

Die Flächen-Reinigungsmaschine 340 wird beispielsweise abgestellt bzw. fährt zu einer Station (insbesondere Ladestation), wenn detektiert wird, dass die Tankeinrichtung 354 entleert ist, und/oder die Tankeinrichtung 368 ihren bestimmten Befüllungsgrad erreicht hat.

Ansonsten funktioniert die Sondeneinrichtung 310 bzw. die Sensoreinrichtung 126 in Zusammenhang mit der Auswerteeinrichtung 362 wie oben anhand der Auswerteeinrichtung 134 beschrieben.

### Bezugszeichenliste

- 10: Flächen-Reinigungsmaschine (Erstes Ausführungsbeispiel)
- 12: Gerätekörper
- 14: Reinigungskopf
- 16: Zu reinigende Fläche
- 18: Reinigungswalzeneinheit
- 20: Längsachse
- 22: Haltestabeinrichtung
- 24: Haltestab
- 26: (Hand-)Griff
- 28: Antriebsmotor
- 30: Gehäuse
- 32: Halter
- 34: Tankeinrichtung für Reinigungsflüssigkeit
- 38: Ventileinrichtung
- 39: Filtereinrichtung
- 40: Fluidleitung
- 42: Besatz
- 44: Batterieeinrichtung
- 46: Motorachse
- 48: Schwenkachse
- 50: Doppelpfeil
- 52: Innenhülse
- 54: Außenhülse
- 56: Schwenklager
- 58: Rotationsachse
- 60: Reinigungswalzenhalter
- 62: Haltebereich
- 64: Aufnahmekammer
- 66: Tankeinrichtung für Schmutzfluid
- 70: Welle
- 72: Erster Teil
- 74: Zweiter Teil
- 76: Zwischenbereich
- 78: Hülse
- 80: Erste Stirnseite
- 82: Zweite Stirnseite
- 88: Aufnahmeraum
- 100: Halteposition
- 102: Klappe
- 106: Schwenklager
- 108: Richtung
- 110: Abstreif-Leiteinrichtung
- 112: Eingangsmündung
- 114: Querbereich
- 116: Halteeinrichtung
- 118: Ausgang
- 120: Anschluss
- 122: Durchflussbereich
- 124: Strömungsrichtung
- 126: Sensoreinrichtung
- 128: Erste Elektrode
- 130: Zweite Elektrode
- 132: Wandung
- 134: Auswerteeinrichtung
- 136a: Leitung
- 136b: Leitung
- 138: ASIC
- 140: Anzeigeeinrichtung
- 142: Optische Anzeige
- 144: Sender
- 146: Fernbedienung, mobiles Gerät
- 210: Flächen-Reinigungsmaschine
- 212: Reinigungskopf
- 214: Kopfkörper
- 216: Erste Reinigungswalzeneinheit
- 218: Zweite Reinigungswalzeneinheit
- 220: Träger
- 222: Besatz
- 224: Zu reinigende Fläche
- 226: Erste Rotationsachse
- 228: Zweite Rotationsachse
- 230: Antriebseinrichtung
- 232: Erster Antrieb
- 234: Zweiter Antrieb
- 236: Erste Rotationsrichtung
- 238: Zweite Rotationsrichtung
- 240: Erster Bereich
- 242: Bereich
- 244: Zweiter Bereich
- 246: Einstelleinrichtung
- 248: Erste Vorschubrichtung
- 250: Zweite Vorschubrichtung
- 252: Gelenk
- 254: Haltestabeinrichtung
- 256: Schwenkachse
- 258: Proximales Ende
- 260: Bügelgriff
- 262: Distales Ende
- 264: Batterieeinrichtung
- 266: Tankeinrichtung für Reinigungsflüssigkeit
- 268: Erste Auslassmündungseinrichtung
- 270: Zweite Auslassmündungseinrichtung
- 272: Erstes Kehrelement
- 274: Zweites Kehrelement
- 276: Längsrichtung
- 278: Gebläseeinrichtung
- 280: Kanal
- 282: Kanal
- 284: Erste Einlassmündungseinrichtung
- 286: Zweite Einlassmündungseinrichtung
- 288: Tankeinrichtung für Schmutzfluid
- 290: Tankeinrichtung für Schmutzfluid
- 296: Erste Einlassmündungseinrichtung
- 298: Zweite Einlassmündungseinrichtung
- 300: Erste Einlassmündungseinrichtung
- 302: Zweite Einlassmündungseinrichtung
- 304: Abstreifer
- 306: Abstreifer
- 310: Sondeneinrichtung
- 312: Erste Elektrode
- 314: Zweite Elektrode
- 316: Aufnahmeraum
- 318: Tankboden
- 320: Flüssigkeitspegel
- 322: Bestimmter Befüllungsgrad
- 324: Anschluss
- 326: Anschluss
- 328: Anzeigeeinrichtung
- 330: Optisches und/oder akustisches Element
- 332: Deckelwandung
- 334: Ebene
- 340: Flächen-Reinigungsmaschine
- 342: Reinigungskopf
- 344: Erste Reinigungswalzeneinheit
- 346: Erste Rotationsachse
- 348: Zweite Walzeneinheit
- 350: Zweite Rotationsachse
- 352: Befeuchtungseinrichtung
- 354: Tankeinrichtung für Reinigungsflüssigkeit
- 356: Durchflussbereich
- 358: Leitung
- 360: Düseneinrichtung
- 362: Auswerteeinrichtung
- 364: Anzeigeeinrichtung
- 366: Sender
- 368: Tankeinrichtung für Schmutzfluid
- 370: Rampe
- 372: Anzeigeeinrichtung

## Patentansprüche

1. Flächen-Reinigungsmaschine, umfassend einen Reinigungskopf (14; 212) mit mindestens einer Reinigungswalzeneinheit (18; 216, 218), welche für eine rotatorische Bewegung angetrieben ist, eine Tankeinrichtung (34; 266) für Reinigungsflüssigkeit, und einen Durchflussbereich (122) für Reinigungsflüssigkeit, durch welchen Reinigungsflüssigkeit, welche von der Tankeinrichtung (34; 266; 354) für Reinigungsflüssigkeit bereitgestellt ist, bei Zuführung zu der mindestens einen Reinigungswalzeneinheit (18; 216, 218) und/oder zu einer zu reinigenden Fläche (16; 224) strömt, wobei an dem Durchflussbereich (122) eine Sensoreinrichtung (126) angeordnet ist, welche die Anwesenheit von Reinigungsflüssigkeit in dem Durchflussbereich (122) ermittelt, **dadurch gekennzeichnet, dass** die Sensoreinrichtung (126) signalwirksam mit einer Auswerteeinrichtung (134) verbunden ist, wobei die Auswerteeinrichtung (134) signalwirksam mit einer Anzeigeeinrichtung (140) verbunden ist, dass die Anzeigeeinrichtung (140) an einem Haltegriff (26) angeordnet ist, über welchen der Reinigungskopf (14) durch einen Bediener führbar ist, dass der Reinigungskopf (14) an einer Haltestabeinrichtung (22) mit dem Haltegriff (26) sitzt, wobei die Flächen-Reinigungsmaschine als handgeführtes Gerät ausgebildet ist, dass die Tankeinrichtung (34) für Reinigungsflüssigkeit an der Haltestabeinrichtung (22) angeordnet ist, dass an der Haltestabeinrichtung (22) ein Halter (32) für die Tankeinrichtung (34) angeordnet ist und dass der Durchflussbereich (122) an dem Halter (32) angeordnet ist.

2. Flächen-Reinigungsmaschine nach Anspruch 1, **dadurch gekennzeichnet, dass** der Durchflussbereich (122) an einem Rohrbereich oder einem Schlauchbereich gebildet ist.

3. Flächen-Reinigungsmaschine nach Anspruch 1 oder 2, **gekennzeichnet durch** mindestens eines der Folgenden:
- der Durchflussbereich (122) ist bei einem ordnungsgemäßen Betrieb der Flächen-Reinigungsmaschine bezogen auf die Schwerkraftrichtung (g) unterhalb der Tankeinrichtung (34; 266) für Reinigungsflüssigkeit angeordnet;
- eine Förderung von Reinigungsflüssigkeit von der Tankeinrichtung (34; 266) für Reinigungsflüssigkeit und durch den Durchflussbereich (122) hindurch ist schwerkraft-getrieben und insbesondere pumpenfrei;
- bezogen auf eine Strömungsrichtung von Reinigungsflüssigkeit ist der Durchflussbereich (122) einem Anschluss (120) für die Tankeinrichtung (34) für Reinigungsflüssigkeit nachgeordnet.

4. Flächen-Reinigungsmaschine nach einem der vorangehenden Ansprüche, **dadurch gekennzeichnet, dass** an dem Halter (32), an dem die Tankeinrichtung (34) für Reinigungsflüssigkeit insbesondere lösbar gehalten ist, ein Anschluss (120) für die Tankeinrichtung (34) für Reinigungsflüssigkeit angeordnet ist.

5. Flächen-Reinigungsmaschine nach einem der vorangehenden Ansprüche, **dadurch gekennzeichnet, dass** eine Durchströmbarkeit des Durchflussbereichs (122) mit einem Rotationsantrieb der mindestens einen Reinigungswalzeneinheit (18) gekoppelt ist.

6. Flächen-Reinigungsmaschine nach einem der vorangehenden Ansprüche, **dadurch gekennzeichnet, dass** der Durchflussbereich (122) einer Ventileinrichtung (38) für die Förderung von Reinigungsflüssigkeit zu der mindestens einen Reinigungswalzeneinheit (18) und/oder der zu reinigenden Fläche (14) vorgeschaltet ist.

7. Flächen-Reinigungsmaschine nach einem der vorangehenden Ansprüche, **dadurch gekennzeichnet, dass** die Sensoreinrichtung (126) als Widerstandsmesseinrichtung ausgebildet ist.

8. Flächen-Reinigungsmaschine nach einem der vorangehenden Ansprüche, **dadurch gekennzeichnet, dass** die Sensoreinrichtung (126) als Elektrodeneinrichtung ausgebildet ist, insbesondere mit mindestens einem der Folgenden:
- es ist eine Beaufschlagung der Elektrodeneinrichtung mit einem Gleichstrom oder einer Gleichspannung vorgesehen;
- die Sensoreinrichtung (126) umfasst eine erste Elektrode (128) und eine zu der ersten Elektrode (128) beabstandete zweite Elektrode (130), wobei die erste Elektrode (128) und die zweite Elektrode (130) in den Durchflussbereich (122) ragen;
- die erste Elektrode (128) und die zweite Elektrode (130) sitzen in einer Wandung (132) des Durchflussbereichs (122) und sind insbesondere eingespritzt;
- die erste Elektrode (128) und/oder die zweite Elektrode (130) sind als Metallstifte ausgebildet.

9. Flächen-Reinigungsmaschine nach einem der vorangehenden Ansprüche, **dadurch gekennzeichnet, dass** über die Sensoreinrichtung (126) ermittelbar ist, ob die Tankeinrichtung (34; 266) für Reinigungsflüssigkeit leer ist, wobei über die Abwesenheit von Reinigungsflüssigkeit in dem Durchflussbereich (122) auf eine Entleerung der Tankeinrichtung (34; 266) für Reinigungsflüssigkeit geschlossen wird.

10. Flächen-Reinigungsmaschine nach einem der vorangehenden Ansprüche, **gekennzeichnet durch** mindestens eines der Folgenden:
- die Auswerteeinrichtung (134) ermittelt aus Sensordaten der Sensoreinrichtung (126) einen Befüllungsgrad der Tankeinrichtung (34; 266) für Reinigungsflüssigkeit;
- die Auswerteeinrichtung (134) steuert die Sensoreinrichtung (126) an;
- die Auswerteeinrichtung (134) ist signalwirksam mit einem Sender (144) verbunden;
- die Auswerteeinrichtung (134) initiiert ein Warnsignal, wenn die Tankeinrichtung (34; 266) für Reinigungsflüssigkeit als leer detektiert wird;
- die Auswerteeinrichtung (134) schaltet einen Rotationsantrieb für die mindestens eine Reinigungswalzeneinheit (18) ab, wenn die Tankeinrichtung (34; 266) für Reinigungsflüssigkeit als leer detektiert wird;
- die Auswerteeinrichtung (134) verhindert eine Inbetriebnahme eines Rotationsantriebs für die mindestens eine Reinigungswalzeneinheit (18), wenn die Tankeinrichtung (34; 266) für Reinigungsflüssigkeit als leer detektiert wird.

11. Flächen-Reinigungsmaschine nach einem der vorangehenden Ansprüche, **gekennzeichnet durch** eine Tankeinrichtung (66; 288) für Schmutzfluid, welcher eine Sondeneinrichtung (310) zur Ermittlung eines Befüllungsgrads zugeordnet ist, insbesondere mit mindestens einem der Folgenden:
- die Sondeneinrichtung (310) umfasst Elektroden (312, 314), welche in einen Aufnahmeraum (316) der Tankeinrichtung (288) für Schmutzfluid ragen;
- die Elektroden (312, 314) sind so angeordnet, dass ein Erreichen eines bestimmten Befüllungsgrades (322) detektierbar ist;
- die Elektroden (312, 314) sind fest mit einer Einrichtung (332) verbunden, bezüglich welcher die Tankeinrichtung (288) für Schmutzfluid abnehmbar ist, wobei insbesondere diese Einrichtung (332) der Reinigungskopf (212) ist, oder mit diesem verbunden ist;
- es ist eine Auswerteeinrichtung (134) vorgesehen, welche mit der Sondeneinrichtung (310) signalwirksam verbunden ist und mit mindestens einem der Folgenden:
- die Auswerteeinrichtung (134) steuert eine Anzeigeeinrichtung (328) und/oder einen Sender (144) an;
- die Auswerteeinrichtung (134) initiiert für die Anzeigeeinrichtung (328) und/oder den Sender (144) ein Warnsignal, wenn das Erreichen eines bestimmten Befüllungsgrads (322) detektiert ist;
- die Auswerteeinrichtung (134) prüft über eine Widerstandsermittlung einen Befüllungsgrad der Tankeinrichtung (66; 288) für Schmutzfluid;
- die Auswerteeinrichtung (134) steuert die Sondeneinrichtung (310) insbesondere einem Gleichstromsignal oder Gleichspannungssignal an;
- die Auswerteeinrichtung (134) umfasst eine Filtereinrichtung, welche zeitliche Veränderungen in Signalen der Sondeneinrichtung (310) prüft, wobei insbesondere die Filtereinrichtung so ausgebildet ist, dass ein zeitlich begrenztes Schwappen von Schmutzfluid in der Tankeinrichtung (66; 288) für Schmutzfluid erkennbar ist;
- die Auswerteeinrichtung (134) schaltet einen Antrieb für die mindestens eine Reinigungswalzeneinheit (216, 218) und/oder eine Förderung oder Förderbarkeit von Reinigungsflüssigkeit ab, wenn ein bestimmter Befüllungsgrad (322) an der Tankeinrichtung (66; 288) für Schmutzfluid detektiert ist;
- die Tankeinrichtung (66) für Schmutzfluid ist an dem Reinigungskopf (12; 212; 342) angeordnet, oder ist an einer Haltestabeinrichtung (24) angeordnet, an welcher der Reinigungskopf sitzt, wobei die Tankeinrichtung (66) für Schmutzfluid insbesondere lösbar ist.

## Claims

1. Surface cleaning machine, comprising a cleaning head (14; 212) having at least one cleaning roller unit (18; 216, 218) which is driven for rotary movement, a tank device (34; 266) for cleaning liquid, and a flow-through region (122) for cleaning liquid through which cleaning liquid which is provided by the tank device (34; 266; 354) for cleaning liquid flows when it is fed to the at least one cleaning roller unit (18; 216, 218) and/or to a surface (16; 224) to be cleaned, wherein arranged at the flow-through region (122) is a sensor device (126) which determines the presence of cleaning liquid in the flow-through region (122), **characterized in that** the sensor device (126) is operatively connected to an evaluation device (134) for signal communication therewith, wherein the evaluation device (134) is operatively connected to an indication device (140), **in that** the indication device (140) is arranged at a hand grip (26) via which the cleaning head (14) is guidable by a user, **in that** the cleaning head (14) is located at a holding rod device (22) having the hand grip (26), wherein the surface cleaning machine is configured as a hand-guided apparatus, **in that** the tank device (34) for cleaning liquid is arranged at the holding rod device (22), **in that** arranged at the holding rod device (22) is a holder (32) for the tank device (34), and **in that** the flow-through region (122) is arranged at the holder (32).

2. Surface cleaning machine in accordance with claim 1, **characterized in that** the flow-through region (122) is formed at a tube portion or a hose portion.

3. Surface cleaning machine in accordance with claim 1 or 2, **characterized by** at least one of the following:
- under the normally intended conditions of use of the surface cleaning machine, the flow-through region (122) is arranged, relative to the direction of gravity (g), below the tank device (34; 266) for cleaning liquid;
- a transfer of cleaning liquid from the tank device (34; 266) for cleaning liquid and through the flow-through region (122) is gravity-driven, and without using a pump in particular;
- relative to a flow direction of cleaning liquid, the flow-through region (122) is arranged downstream of a port (120) for the tank device (34) for cleaning liquid.

4. Surface cleaning machine in accordance with any one of the preceding claims, **characterized in that** a port (120) for the tank device (34) for cleaning liquid is arranged at the holder (32) at which the tank device (34) for cleaning liquid is in particular releasably held.

5. Surface cleaning machine in accordance with any one of the preceding claims, **characterized in that** a capability of the flow-through region (122) to have flow therethrough is coupled to a rotary drive of the at least one cleaning roller unit (18).

6. Surface cleaning machine in accordance with any one of the preceding claims, **characterized in that** the flow-through region (122) is arranged upstream of a valve device (38) for the transfer of cleaning liquid to the at least one cleaning roller unit (18) and/or to the surface (14) to be cleaned.

7. Surface cleaning machine in accordance with any one of the preceding claims, **characterized in that** the sensor device (126) is configured as a resistance measuring device.

8. Surface cleaning machine in accordance with any one of the preceding claims, **characterized in that** the sensor device (126) is configured as an electrode device, in particular with at least one of the following:
- provision is made for a direct current or a direct voltage to be applied to the electrode device;
- the sensor device (126) comprises a first electrode (128) and a second electrode (130) in spaced relation to the first electrode (128), wherein the first electrode (128) and the second electrode (130) project into the flow-through region (122);
- the first electrode (128) and the second electrode (130) are located in a wall (132) of the flow-through region (122), and are in particular injection moulded thereinto;
- the first electrode (128) and/or the second electrode (130) are formed as metal pins.

9. Surface cleaning machine in accordance with any one of the preceding claims, **characterized in that** it is determinable, via the sensor device (126), whether the tank device (34; 266) for cleaning liquid is empty, wherein an emptying of the tank device (34; 266) for cleaning liquid is inferred from the absence of cleaning liquid in the flow-through region (122).

10. Surface cleaning machine in accordance with any one of the preceding claims, **characterized by** at least one of the following:
- the evaluation device (134) determines a degree of fill of the tank device (34; 266) for cleaning liquid from sensor data of the sensor device (126);
- the evaluation device (134) controls the sensor device (126);
- the evaluation device (134) is operatively connected to a transmitter (144), for signal communication therewith;
- the evaluation device (134) initiates a warning signal when the tank device (34; 266) for cleaning liquid is detected as being empty;
- the evaluation device (134) turns off a rotary drive for the at least one cleaning roller unit (18) when the tank device (34; 266) for cleaning liquid is detected as being empty;
- the evaluation device (134) prevents a rotary drive for the at least one cleaning roller unit (18) from being turned on when the tank device (34; 266) for cleaning liquid is detected as being empty.

11. Surface cleaning machine in accordance with any one of the preceding claims, **characterized by** a tank device (66; 288) for dirty fluid which has associated therewith a probe device (310) for determining a degree of fill, in particular with at least one of the following:
- the probe device (310) comprises electrodes (312, 314) that protrude into a receiving space (316) of the tank device (288) for dirty fluid;
- the electrodes (312, 314) are arranged such that reaching a particular degree of fill (322) is detectable;
- the electrodes (312, 314) are fixedly connected to a device (332) in respect of which the tank device (288) for dirty fluid is removable, in particular wherein said device (332) is the cleaning head (212) or is connected thereto;
- an evaluation device (134) is provided which is operatively connected to the probe device (310) for signal communication therewith, in particular with at least one of the following:
- the evaluation device (134) controls an indication device (328) and/or a transmitter (144);
- the evaluation device (134) initiates a warning signal for the indication device (328) and/or the transmitter (144) when the reaching of a particular degree of fill (322) is detected;
- the evaluation device (134) checks a degree of fill of the tank device (66; 288) for dirty fluid via a resistance determination;
- the evaluation device (134) controls the probe device (310) using, in particular, a direct current signal or a direct voltage signal;
- the evaluation device (134) comprises a filter device which checks for variations with time in signals of the probe device (310), in particular wherein the filter device is configured such that temporary sloshing of dirty fluid in the tank device (66; 288) for dirty fluid is recognizable;
- the evaluation device (134) turns off drive to the at least one cleaning roller unit (216, 218) and/or transfer or transferability of cleaning liquid when a particular degree of fill (322) is detected at the tank device (66; 288) for dirty fluid;
- the tank device (66) for dirty fluid is arranged at the cleaning head (12; 212; 342) or is arranged at a holding rod device (24) at which the cleaning head is located, in particular wherein the tank device (66) for dirty fluid is releasable.

## Revendications

1. Machine de nettoyage de surfaces, comprenant une tête de nettoyage (14 ; 212) avec au moins une unité de rouleau de nettoyage (18 ; 216, 218) entraînée en vue d'un mouvement rotatif, un dispositif de réservoir (34 ; 266) destiné au liquide de nettoyage, et une région de circulation (122) destinée au liquide de nettoyage et à travers laquelle le liquide de nettoyage, qui est fourni depuis le dispositif de réservoir (34 ; 266 ; 354) destiné au liquide de nettoyage, circule lors de l'alimentation vers la au moins une unité de rouleau de nettoyage (18 ; 216, 218) et/ou vers une surface à nettoyer (16 ; 224), dans laquelle un dispositif de détection (126) qui détermine la présence de liquide de nettoyage dans la région de circulation (122) est agencé au niveau de la région de circulation (122), **caractérisée en ce que** le dispositif de détection (126) est relié à un dispositif d'évaluation (134) de manière efficace en termes de signal, dans laquelle le dispositif d'évaluation (134) est relié à un dispositif d'affichage (140) de manière efficace en termes de signal, **en ce que** le dispositif d'affichage (140) est agencé au niveau d'une poignée (26) au moyen de laquelle la tête de nettoyage (14) peut être guidée par un utilisateur, **en ce que** la tête de nettoyage (14) se trouve au niveau d'un dispositif formant barre de prise (22) avec la poignée (26), dans laquelle la machine de nettoyage de surfaces est réalisée sous la forme d'un appareil guidé à la main, **en ce que** le dispositif de réservoir (34) destiné au liquide de nettoyage est agencé au niveau du dispositif formant barre de prise (22), **en ce qu'**un support (32) destiné au dispositif de réservoir (34) est agencé au niveau du dispositif formant barre de prise (22) et **en ce que** la région de circulation (122) est agencée au niveau du support (32).

2. Machine de nettoyage de surfaces selon la revendication 1, **caractérisée en ce que** la région de circulation (122) est formée au niveau d'une région de tube ou d'une région de tuyau.

3. Machine de nettoyage de surfaces selon la revendication 1 ou 2, **caractérisée par** au moins une des caractéristiques ci-dessous :
- la région de circulation (122) est agencée au-dessous du dispositif de réservoir (34 ; 266) destiné au liquide de nettoyage par rapport à la direction de gravité (g) lors du fonctionnement conforme de la machine de nettoyage de surfaces ;
- un transport de liquide de nettoyage depuis le dispositif de réservoir (34 ; 266) destiné au liquide de nettoyage et à travers la région de circulation (122) se fait par gravité et en particulier sans pompage ;
- par rapport à une direction de circulation du liquide de nettoyage, la région de circulation (122) est située en aval d'un raccord (120) pour le dispositif de réservoir (34) destiné au liquide de nettoyage.

4. Machine de nettoyage de surfaces selon l'une quelconque des revendications précédentes, **caractérisée en ce qu'**un raccord (120) pour le dispositif de réservoir (34) destiné au liquide de nettoyage est agencé au niveau du support (32) au niveau duquel le dispositif de réservoir (34) destiné au liquide de nettoyage est en particulier retenu de manière amovible.

5. Machine de nettoyage de surfaces selon l'une quelconque des revendications précédentes, **caractérisée en ce qu'**une traversabilité de la région de circulation (122) est couplée à un entraînement en rotation de la au moins une unité de rouleau de nettoyage (18).

6. Machine de nettoyage de surfaces selon l'une quelconque des revendications précédentes, **caractérisée en ce que** la région de circulation (122) d'un dispositif de vanne (38) destiné au transport du liquide de nettoyage est fournie en amont de la au moins une unité de rouleau de nettoyage (18) et/ou de la surface à nettoyer (14).

7. Machine de nettoyage de surfaces selon l'une quelconque des revendications précédentes, **caractérisée en ce que** le dispositif de détection (126) est réalisé sous la forme d'un dispositif de mesure de résistance.

8. Machine de nettoyage de surfaces selon l'une quelconque des revendications précédentes, **caractérisée en ce que** le dispositif de détection (126) est réalisé sous la forme d'un dispositif à électrodes, en particulier présentant au moins une des caractéristiques ci-dessous :
- une alimentation du dispositif à électrodes avec un courant continu ou une tension continue est fournie ;
- le dispositif de détection (126) comprend une première électrode (128) et une seconde électrode (130) espacée par rapport à la première électrode (128), dans laquelle la première électrode (128) et la seconde électrode (130) pénètrent dans la région de circulation (122) ;
- la première électrode (128) et la seconde électrode (130) se trouvent dans une paroi (132) de la région de circulation (122) et sont en particulier injectées ;
- la première électrode (128) et/ou la seconde électrode (130) sont réalisées sous la forme de broches métalliques.

9. Machine de nettoyage de surfaces selon l'une quelconque des revendications précédentes, **caractérisée en ce que** le dispositif de détection (126) permet de déterminer si le dispositif de réservoir (34 ; 266) destiné au liquide de nettoyage est vide, dans laquelle l'absence de liquide de nettoyage dans la région de circulation (122) permet de conclure à une vidange du dispositif de réservoir (34 ; 266) destiné au liquide de nettoyage.

10. Machine de nettoyage de surfaces selon l'une quelconque des revendications précédentes, **caractérisée par** au moins une des caractéristiques ci-dessous :
- le dispositif d'évaluation (134) détermine un degré de remplissage du dispositif de réservoir (34 ; 266 ; 354) destiné au liquide de nettoyage à partir de données de capteur du dispositif de détection (126) ;
- le dispositif d'évaluation (134) commande le dispositif de détection (126) ;
- le dispositif d'évaluation (134) est relié à un émetteur (144) de manière efficace en termes de signal ;
- le dispositif d'évaluation (134) déclenche un signal d'avertissement lorsque le dispositif de réservoir (34 ; 266) destiné au liquide de nettoyage est détecté comme étant vide ;
- le dispositif d'évaluation (134) désactive un entraînement en rotation de la au moins une unité de rouleau de nettoyage (18) lorsque le dispositif de réservoir (34 ; 266) destiné au liquide de nettoyage est détecté comme étant vide ;
- le dispositif d'évaluation (134) empêche la mise en marche d'un entraînement en rotation de la au moins une unité de rouleau de nettoyage (18) lorsque le dispositif de réservoir (34 ; 266) destiné au liquide de nettoyage est détecté comme étant vide.

11. Machine de nettoyage de surfaces selon l'une quelconque des revendications précédentes, **caractérisée par** un dispositif de réservoir (66 ; 288) destiné au liquide souillé, auquel est associé un dispositif de sonde (310) permettant de déterminer un degré de remplissage, en particulier présentant au moins une des caractéristiques ci-dessous :
- le dispositif de sonde (310) comprend des électrodes (312, 314) qui pénètrent dans un espace de réception (316) du dispositif de réservoir (288) destiné au fluide souillé ;
- les électrodes (312, 314) sont agencées de sorte qu'un degré de remplissage (322) spécifique peut être détecté ;
- les électrodes (312, 314) sont solidaires d'un dispositif (332) duquel le dispositif de réservoir (288) destiné au fluide souillé peut être retiré, dans laquelle ledit dispositif (332) est en particulier la tête de nettoyage (212) ou est relié à celle-ci ;
- un dispositif d'évaluation (134) est fourni, qui est relié de manière efficace en termes de signal au dispositif de sonde (310) et présente au moins une des caractéristiques ci-dessous :
- le dispositif d'évaluation (134) commande un dispositif d'affichage (328) et/ou un émetteur (144) ;
- le dispositif d'évaluation (134) déclenche un signal d'avertissement destiné au dispositif d'affichage (328) et/ou à l'émetteur (144) lorsque l'atteinte d'un degré de remplissage (322) spécifique est détectée ;
- le dispositif d'évaluation (134) vérifie un degré de remplissage du dispositif de réservoir (66 ; 288) destiné au fluide souillé au moyen d'une détermination de résistance ;
- le dispositif d'évaluation (134) commande le dispositif de sonde (310), en particulier un signal de courant continu ou un signal de tension continue ;
- le dispositif d'évaluation (134) comprend un dispositif de filtrage qui vérifie des modifications temporelles dans les signaux du dispositif de sonde (310), dans laquelle en particulier le dispositif de filtrage est réalisé de telle manière qu'un débordement limité dans le temps du fluide souillé au sein du dispositif de réservoir (66 ; 288) destiné au fluide souillé peut être détecté ;
- le dispositif d'évaluation (134) désactive un entraînement de la au moins une unité de rouleau de nettoyage (216, 218) et/ou un transport ou une aptitude au transport du liquide de nettoyage lorsqu'un degré de remplissage (322) spécifique est détecté au niveau du dispositif de réservoir (66 ; 288) destiné au fluide souillé ;
- le dispositif de réservoir (66) destiné au fluide souillé est agencé au niveau de la tête de nettoyage (12 ; 212 ; 342), ou est agencé au niveau d'un dispositif formant barre de prise (24) au niveau duquel se trouve la tête de nettoyage, dans laquelle le dispositif de réservoir (66) destiné au fluide souillé est en particulier amovible.
